# EUROPÄISCHE PATENTSCHRIFT

(11) **EP 2 922 777 B1**
(45) Veröffentlichungstag und Bekanntmachung des Hinweises auf die Patenterteilung: **01.03.2017**
(21) Anmeldenummer: 13802534.1
(22) Anmeldetag: 20.11.2013
(51) Int. Cl.: B65H 45/107

(54) **VERFAHREN UND VORRICHTUNG ZUM ABLEGEN EINER FLEXIBLEN MATERIALBAHN**
METHOD AND DEVICE FOR DEPOSITING A FLEXIBLE MATERIAL WEB
PROCÉDÉ ET DISPOSITIF POUR DÉPOSER UNE BANDE DE MATÉRIAU FLEXIBLE

(30) Priorität: 22.11.2012 DE 102012022751
(43) Veröffentlichungstag der Anmeldung: 30.09.2015
(73) Patentinhaber: CU4innovation GmbH, 9443 Widnau (CH)
(72) Erfinder: HERZOG, Guido, CH-9424 Rheineck (CH)
(74) Vertreter: Jendricke, Susann
(86) Internationale Anmeldenummer: PCT/EP2013/003494
(87) Internationale Veröffentlichungsnummer: WO 2014/079562

(56) Entgegenhaltungen:
- DE-A1- 2 227 994
- JP-A- S58 144 053

## Beschreibung

Die vorliegende Erfindung betrifft ein Verfahren zum Ablegen einer flexiblen Materialbahn, wobei die Materialbahn mittels einer Zuführeinrichtung zugeführt und mittels einer Legeeinrichtung auf einer Ablegestelle zick-zack-förmig abgelegt wird, wobei die Materialbahn nach dem Austritt aus der Zuführeinrichtung von mindestens zwei zumindest in entgegengesetzte Legerichtungen bewegbaren Eingriffselementen der Legeeinrichtung kontaktiert und zur Ablegestelle geführt wird und wobei die Eingriffselemente ihre Lage während des Kontakts mit der Materialbahn zwischen einer Eingriffsposition und einer Freigabeposition verändern.

Außerdem betrifft die Erfindung eine Vorrichtung zum Ablegen einer flexiblen Materialbahn, insbesondere zur Durchführung des Verfahrens, mit einer Zuführeinrichtung zur Zuführung der Materialbahn und mit einer Legeeinrichtung zum zick-zack-förmigen Ablegen der Materialbahn auf einer Ablegestelle, wobei die Legeeinrichtung mindestens zwei zumindest in entgegengesetzte Legerichtungen verbringbare, beweglich gelagerte Eingriffselemente umfasst und wobei die Eingriffselemente während der Lageänderung zwischen einer Eingriffsposition und einer Freigabeposition in Kontakt mit der Materialbahn sind.

Flexible Materialbahnen werden in vielen Bereichen der industriellen Verarbeitung verwendet. Die Materialbahnen können in Form eines textilen Flächengebildes, wie Gewebe, Gewirke, Tamponwatte und Vliesstoff, in Form von Papier-, Natur-, Kunststoff- oder Metallprodukten, flächigen Verbundmaterialien bzw. Composites daraus vorliegen. Auch geschäumte und/oder beschichtete und/oder fasrige Erzeugnisse kommen als flexible Materialbahn in Betracht, die später weiterverarbeitet wird.

Da Materialbahnen in der Regel zu schmal sind, um auf Rollen gewickelt werden, erfolgt ein zick-zack-förmiges Ablegen der Materialbahn in Aufnahmebehältnissen oder auf Ablegestellen, wie Plattformen oder dgl., in mehreren Lagen, wobei in einem Materialpack wesentlich mehr Laufmeter an Material mit deutlich weniger Verbindungsstellen (Splice zwischen zwei Rollen) untergebracht werden können als dies mit einzelnen Rollen möglich ist.

Das Verfahren des zickzackförmigen Ablegens der Materialbahn ist unter der Bezeichnung "Festooning", die dazugehörige Vorrichtung unter der Bezeichnung "Festooner" bspw. aus der US-PS 5 087 140 bekannt. Dort wird die Materialbahn mittels einer Legeeinrichtung auf einer Plattform abgelegt, die sich in Querrichtung hin und her bewegt. Die Legeeinrichtung wird durch einen Legearm gebildet, der in Längsrichtung vor- und zurück geschwenkt wird.

Aus dem Dokument DE 10203115 A1 ist eine Vorrichtung zum Falten flexibler Materialbahnen bekannt, wobei die Materialbahn zwischen zwei sich gegenüberstehenden Faltmessern hindurchgeführt wird. Um die Faltung bzw. den Knick an einer Seite zu erzeugen, wird ein Faltmesser ausgefahren und kontaktiert die Materialbahn. Das Faltmesser führt zwei Bewegungen aus, nämlich eine Drehbewegung und eine translatorische Bewegung. Das erste Faltmesser wird nach oben in Richtung der aus den Zuführwalzen austretenden Materialbahn gedreht, kontaktiert diese an der nächstliegenden Oberfläche und nimmt diese bei der nächsten Drehbewegung nach unten, in Richtung der Oberfläche der bereits abgelegten Materialbahn mit. Das zweite Faltmesser führt nun, kurz bevor der vom ersten Faltmesser herangeführte Materialbahnabschnitt den Stapel erreicht, eine translatorische Rückziehbewegung aus, so dass der vom ersten Faltmesser herangeführte Materialbahnabschnitt auf dem Stapel abgelegt werden kann. Die translatorische Rückziehbewegung findet auf der Oberfläche der zuletzt abgelegten Lage bzw. des zuletzt abgelegten Materialbahnabschnitts - parallel zur Legerichtung und über die gesamte Ablegelänge - statt. Der vom ersten Faltmesser herangeführte Materialbahnabschnitt wird nun auf der Stapeloberfläche abgelegt, während das zweite Faltmesser nach oben gedreht wird und den nächsten Materialbahnabschnitt heranführt, wobei diesmal der Knick bzw. die Faltung auf der anderen, gegenüberliegenden Seite ausgeführt wird. Das erste Faltmesser wird von einem ersten Getriebe angesteuert, das auch das zweite Faltmesser beeinflusst, indem dieses so lange in Ablageposition (vollständige Vorschubstellung) gehalten wird, bis das erste Faltmesser den Knick ausgebildet hat. Ein zweites Getriebe beeinflusst die Auf- und Ab-Bewegung.

Der Stand der Technik wird dahingehend als nachteilig eingestuft, dass die translatorische Rückziehbewegung des Eingriffselements, die über die gesamte Ablegelänge erfolgt, zu Beschädigungen der Oberfläche oder zu Faltenbildungen an der Oberfläche der obersten, auf der Ablegestelle abgelegten Lage kommen kann. Außerdem geht der lange Kontaktweg mit Reibung und damit mit Energieverlust einher. Zudem sind elektrostatische Effekte infolge von Anziehungskräften verschiedener Materialien untereinander möglich. Bei der ersten translatorischen Rückziehbewegung könnte die noch nicht von Materialbahn überdeckte Oberfläche der Ablegestelle die Oberflächenqualität des Faltmessers beeinträchtigen. Hinzu kommt, dass das in Rede stehende Verfahren wegen der Pleuelstangen und der dortigen Masse keine hohen Geschwindigkeiten zulässt.

Ausgehend vom Stand der Technik gemäß Dokument DE 10203115 A1 liegt der Erfindung die Aufgabe zugrunde, ein Verfahren und eine Vorrichtung der in Rede stehenden Art anzugeben, wobei die Qualität der abgelegten Materialbahn weitgehend unbeeinflusst bleibt.

Das Dokument DE 2 227 994 offenbart ein Verfahren gemäß dem Oberbegriff des Anspruchs 1 sowie eine Vorrichtung gemäß dem Oberbegriff des Anspruchs 7.

Die voranstehende Aufgabe wird hinsichtlich des Verfahrens durch die Merkmale des Patentanspruches 1 gelöst. Danach ist ein Verfahren der in Rede stehenden Art derart ausgestaltet und weitergebildet, dass jedes Eingriffselement einen Kontaktabschnitt aufweist, der in Eingriffsposition in eine Kontaktstellung und in Freigabeposition in eine Leerstellung verbracht wird, wobei die Bewegungsrichtung des Kontaktabschnittes orthogonal zur Legerichtung verläuft.

Die voranstehende Aufgabe wird hinsichtlich der Vorrichtung durch die Merkmale des Patentanspruches 7 gelöst. Danach ist eine Vorrichtung der in Rede stehenden Art derart ausgestaltet und weitergebildet, dass jedes Eingriffselement einen Kontaktabschnitt aufweist, der in Eingriffsposition in eine Kontaktstellung und in Freigabeposition in eine Leerstellung verbringbar ist, wobei die Bewegungsrichtung des Kontaktabschnittes orthogonal zur Legerichtung orientiert ist.

Erfindungsgemäß ist zunächst erkannt worden, dass die Qualität der abgelegten Materialbahn weitgehend unbeeinflusst bleibt, wenn diese möglichst wenig Reibung ausgesetzt wird bzw. wenn der Kontakt zwischen Kontaktabschnitt des Eingriffselementes und der Materialbahn möglichst gering ist. Weiter ist erkannt worden, dass geringe Kontaktflächen und auch eine geringe Reibung zwischen Eingriffselement und Materialbahn erreicht werden kann, wenn der Kontaktabschnitt des Eingriffselementes zum Erreichen der Kontaktstellung in der Eingriffsposition und schließlich zum Erreichen der Leerstellung in der Freigabeposition abgewinkelt zur Legerichtung bewegt wird.

Damit wird sichergestellt, dass beim Eingreifen / Kontaktieren und Freigeben / Leeren über die Breite der Materialbahn gearbeitet wird, die in der Regel um ein Vielfachens geringer ist als die Ablegelänge. Die Kontaktfläche wird also gering gehalten und damit die Gefahr von Oberflächenbeschädigungen oder unerwünschter Faltenbildung auf der obersten abgelegten Lage der Materialbahn weitgehend ausgeräumt. Von Vorteil ist, dass bei der erfindungsgemäßen Bewegungsrichtung die Abmessungen des Kontaktbereiches im Gegensatz zum gattungsbildenden Stand der Technik - DE 10203115 A1 - sehr gering gehalten werden können. Im Grunde rollt sich die Materialbahn auf dem Kontaktabschnitt langsam ab je näher man der Freigabeposition kommt. Beim Herausbewegen des Kontaktabschnitts wird jedenfalls nichts von der Materialbahn über die gesamte Ablegelänge mitgerissen. Die Auflösung des Kontakts zum Erreichen der Leerstellung findet nur im Bereich der Schlaufe in der Freigabeposition statt. Vorzugsweise beträgt der Winkel, unter dem das Eingreifen / Kontaktieren und Freigeben / Leeren durch den Kontaktabschnitt stattfindet, 90° zur Legerichtung. Die Orientierung der Bewegungsrichtung im rechten Winkel zur Legerichtung, ist vorteilhaft im Hinblick auf den gleichmäßigen Kontakt zwischen Materialbahn und Kontaktabschnitt sowie im Hinblick auf den geringstmöglichen Kontakt zwischen Kantaktabschnitt und Randbereich der Materialbahn.

Nach einer Grundform eines einfachen Ausführungsbeispiel des erfindungsgemäßen Verfahrens könnte die Freigabeposition an den Enden der Ablegestelle erreicht werden und die Eingriffsposition könnte im Bereich der aus der Zuführeinrichtung austretenden Materialbahn erreicht werden. Alternativ könnte die Freigabe aber auch vor Erreichen der Ablegestelle erfolgen. Dieser Fall tritt beispielsweise dann ein, wenn ein spezieller Niederhalter mit rotierenden Armen eingesetzt wird, der eine Schlaufe der Materialbahn, die sich auf dem Höhenniveau des untersten Umkehrungsbereiches der Materialbahn am Träger befindet, übernimmt und schließlich bis zur Ablegestelle führt und dort die Niederhaltefunktion auf die bereits abgelegte Materialbahn ausübt.

Dieses einfache Ausführungsbeispiel könnte dadurch ergänzt werden, dass bei Erreichen der Freigabeposition durch ein in die eine Legerichtung arbeitendes Eingriffselement ein anderes, in die andere Legerichtung arbeitendes Eingriffselement in Eingriffsposition verbracht wird. Dieses Verfahren könnte fortgeführt werden, indem ein Wechsel der Legerichtungen dann erfolgt, wenn ein in die eine Legerichtung arbeitendes Eingriffselement die Freigabeposition erreicht hat und das andere, in die andere Legerichtung arbeitendes Eingriffselement in der Eingriffsposition startet, die Materialbahn mitzunehmen.

Die vorbeschriebene Grundform eines einfache Ausführungsbeispiels könnte aufwendiger dadurch abgewandelt werden, dass mehrere Eingriffselemente vorgesehen sind und dass vor Erreichen der Freigabeposition in die eine Legerichtung des einen Eingriffselementes mindestens ein anderes Eingriffselement in die andere Legerichtung arbeitet und darauffolgend mindestens ein weiteres Eingriffselement wieder in die eine Legerichtung arbeitet, wodurch die Materialbahn bereits vor Erreichen der Ablagestelle eine zick-zackförmige Führung erhält.

Da gleichzeitig mehrere Eingriffselemente alternierend an der Materialbahn angreifen und diese abwechselnd in entgegengesetzte Legerichtungen mitnehmen, entstehen hohe Geschwindigkeiten und damit eine große Zeitersparnis. Bis die Materialbahn zur Ablegestelle gelangt, hat sie dank der mehreren Eingriffselemente bereits vorher schon die zick-zack-förmige Ausrichtung. Je nach Steuerung und Wunsch kann die Vorbereitung der zick-zack-förmigen Ausrichtung bereits soweit gehen, dass die künftige Ablegelänge eingestellt wird. Damit ein flüssiger, schneller Ablauf des Verfahrens im Hinblick auf die kontinuierlich zugeführte Materialbahn stattfinden kann, wird es aber bevorzugt, dass die Eingriffselemente im Bereich der aus der Zuführeinrichtung austretenden Materialbahn zunächst einen kleinen Bruchteil der Ablagelänge realisieren, der-einhergehend mit der Verringerung des Abstandes zur Ablegestelle - immer größer wird, bis die Ablegelänge von der Freigabeposition auf der einen Seite bis zur künftigen Freigabeposition auf der anderen Seite erreicht ist.

Damit die Eingriffselemente in Ihrer Lage gegenüber der Materialbahn verändert werden können, könnten diese um eine Rotationsachse gedreht werden oder auf einer Bahn umlaufen. Bei dem letztgenannten Beispiel könnten an Schlitten montierte Eingriffselement auf fixer Schiene fahren.

Nach einem Ausführungsbeispiel, wobei die Eingriffselemente mit dem Träger um eine Rotationsachse rotieren, könnten die Eingriffselemente darüber hinaus in ihrer Längenabmessung verändert werden, um die gewünschte Ablegelänge der Ablegestelle zu realisieren. Hieraus erwächst die Einstellbarkeit der oben beschriebenen Bruchteile der Ablegelänge je größer der Abstand von der Ablegestelle ist. Ein weiterer Vorteil, der sich an die Längeneinstallbarkeit der Eingriffselemente knüpft, besteht darin, dass nach Verlassen der Freigabeposition die Eingriffselemente in eine energiesparende Stellung verfahren werden können, so dass während der Bewegung zwischen Freigabeposition und Eingriffsposition - also während der "Leerfahrt" - ein möglichst geringes Drehmoment erzeugt wird.

Nach einem weiteren Ausführungsbeispiel könnten die Eingriffselemente auf einer Führungsbahn, insbesondere auf einer Endlos-Führungsschiene, umlaufen. Auch bei diesem Ausführungsbeispiel könnten die Eingriffselemente im Abstand zur Ablegestelle einstellbar sein. Diese Abstandseinstellung könnte einerseits über die Position der Eingriffselemente auf der Führungsschiene, andererseits über die eigene Längeneinstellbarkeit der Eingriffselemente realisiert werden. Auch an einem Schlitten könnte zusätzlich eine Verlängerungsmechanik angeordnet sein, um das Eingriffselement zu positionieren.

Die Eingriffselemente könnten jeweils einen Kontaktabschnitt aufweisen, dessen Kontaktstellung oder dessen Leerstellung dadurch erreicht werden könnte, dass der Kontaktabschnitt des Eingriffselementes bewegt wird. Alternativ zur bspw. motorisch angetriebenen Eigenbewegung des Kontaktabschnittes, könnte dieser auch über einen Träger, auf dem das Eingriffselement montiert ist, bewegt werden. Der Träger könnte so abgewinkelt, zur Legerichtung verschwenkt werden, bis der Kontaktabschnitt in Kontakt - oder Leerstellung gelangt.

Nach einem weiteren Ausführungsbeispiel könnten die Ablegestelle, die Zuführeinrichtung und die Legeeinrichtung relativ zueinander bezüglich des Abstandes eingestellt werden. Hier spielt die Stapelhöhe eine Rolle. Je höher der Stapel, desto größer der Abstand. Die Ablegestelle könnte in Form einer starren Plattform oder als Hubtisch mit Palette oder Aufnahmebehälter / Karton vorliegen. Alternativ oder kumulativ könnte auch die Legeeinrichtung in der Höhe verfahren werden. Zusätzlich könnte die Ablegestelle und / oder die Legeeinrichtung und / oder die Zuführeinrichtung auch changieren, also hin und her fahren. Das ist förderlich, um den Platz auf der Ablegestelle, bspw. innerhalb eines dort befindlichen Kartons oder auf der Fläche einer dort befindlichen Palette voll auszunutzen.

Gegenstand der vorliegenden Erfindung ist des Weiteren eine Vorrichtung, die im Stande ist, die erfindungsgemäßen Verfahrensschritte auszuführen. Wie hinsichtlich des Verfahrens ist auch hinsichtlich der Vorrichtung erkannt worden, dass die Qualität der Materialbahn in der Eingriffs- oder Freigabeposition weitgehend unbeeinflusst bleibt, wenn der Kontaktabschnitt in der Breitendimension in die Materialbahn eingreift bzw. außer Eingriff gebracht wird und nur eine geringe Kontaktfläche realisiert wird.

Im Hinblick auf eine optimale Kraftübertragung ist es vorteilhaft, eine Legeeinrichtung mit einem rotierenden Träger auf dem Höhenniveau der Zuführeinrichtung im Bereich des Austritts der Materialbahn anzuordnen. Dabei könnte sich die Legeeinrichtung auch unterhalb der Zuführeinrichtung erstrecken, insbesondere unter dem Aspekt, dass die Eingriffselemente lagebeweglich zwischen einer Eingriffs- und Freigabeposition einerseits und auch zwischen Freigabe- und Eingriffsposition andererseits sind. Die beiden Positionen weisen voneinander beabstandete Höhenniveaus auf, wobei die Freigabeposition unterhalb der Eingriffsposition liegt. Die Zuliefereinrichtung könnte als gegenläufig rotierendes Paar von Zuführwalzen ausgebildet sein, zwischen denen die Materialbahn austritt und frei ist, um von den Eingriffselementen kontaktiert und geführt bzw. mitgenommen zu werden. Handelt es sich bei dem Träger der Legeeinrichtung um eine fixe Einrichtung mit Führungsbahn und Schlittenumlauf, so könnte sich die Legeeinrichtung innerhalb des Bereich zwischen Zuführeinrichtung und Ablegestelle erstrecken. Es kommt hier auf die konstruktive Umsetzung technischer Erfordernisse und das Platzangebot an.

Die Legeeinrichtung könnte zwei Träger umfassen, denen mindestens ein Eingriffselement, vorzugsweise aber mehrere Eingriffselemente zugeordnet ist bzw. sind. Die Träger könnten voneinander in Legerichtung und / oder in der quer dazu verlaufenden Bewegungsrichtung der Kontaktabschnitte der Eingriffselemente - also quer zur Materialbahn - beabstandet sein.

Ein besonders bevorzugtes Ausführungsbeispiel sieht vor, dass die Legeeinrichtung zwei gegenüberliegende, Träger umfasst und dass jedem Träger mindestens ein Eingriffselement zugeordnet ist. Die Eingriffselemente weisen dabei jeweils in Richtung des gegenüberliegenden Trägers, die Materialbahn wird zwischen den Trägern zugeführt. Der Legevorgang könnte beschleunigt werden, wenn eine Vielzahl von Eingriffselementen zum Einsatz kommt. Die Anzahl der Eingriffselemente pro Träger richtet sich nach dem Platzangebot auf der Ablegestelle bzw. nach der Ablegelänge und damit nach der Notwendigkeit einer mehr oder weniger häufigen Zick-Zack-Biegung der Materialbahn und nach der gewünschten Geschwindigkeit. Mit mehreren Eingriffselementen wird jedenfalls die Zick-Zack-Form der Materialbahn bereits vor der Ablage, in der Luft vorbereitet und somit die Geschwindigkeit erhöht. Es besteht eine Korrelation zwischen der Ablegelänge der Materialbahn und der Bauhöhe der Vorrichtung. Je geringer die Ablegelänge, desto höher die Bauhöhe der Vorrichtung.

Die Beabstandung der beiden gegenüberliegenden Träger könnte in verschiedenen Richtungen erfolgen. Bei einer Ausführungsform mit rotierenden Trägern ist eine Beabstandung in Legerichtung und auch hinsichtlich der Bewegungsrichtung der Kontaktabschnitte der Eingriffselemente - über die Materialbahnbreite - erforderlich. Hierdurch kann die gegenläufige Präparation der Materialbahn bewerkstelligt werden. Die Kontaktabschnitte der Eingriffselemente des einen Trägers arbeiten von einer Seite, die Kontaktabschnitte der Eingriffselemente des anderen Trägers arbeiten von der anderen Seite. Der zur Legerichtung in der Regel senkrechte Abstand der Träger in Bewegungsrichtung der Kontaktabschnitte der Eingriffselemente könnte auf die Breite der Materialbahn abgestimmt sein. Beide Abstände in Legerichtung und senkrecht zur Legerichtung könnten bedarfsgerecht einstellbar sein. Bei einer anderen Ausführungsform der erfindungsgemäßen Vorrichtung, wobei die Eingriffselemente am Träger umlaufen, könnte es ausreichend sein, dass die Träger nur in Legerichtung beabstandet sind. In diesem Fall würden die Kontaktabschnitte nur von einer Seite aus in die Materialbahn eingreifen. Jedoch gilt auch für fixe Träger mit umlaufenden Eingriffselementen, dass diese in Legerichtung versetzt und über die Materialbahnbreite beabstandet angeordnet werden können.

Die Realisierung der Umlaufbewegung der Eingriffselemente könnte nach einem besonders bevorzugten Ausführungsbeispiel durch die Bewegung der Eingriffselemente am Träger erfolgen. Die Eingriffselemente könnten auf einer durch den Träger vorgegebenen Bewegungsbahn umlaufen. Hierzu könnte der Träger eine Führungsschiene aufweisen, auf der zumindest ein Schlitten verfahrbar angeordnet ist. Am Schlitten könnte das Eingriffselement angeordnet sein. Bei der Führungsschiene könnte es sich um eine Endlos-Führungsschiene mit wenigstens zwei gekrümmten Abschnitten handeln. Die Formgebung der Bewegungsbahn und damit der Verlauf der Führungsschiene könnte kreis- oder ellipsenförmig oder auch im Sinne eines Quadrates, eines Rechteck, eines Dreiecks oder eines sonstwie geartetes Polygons ausgebildet sein, wobei anstatt der Ecken gekrümmte Abschnitte vorgesehen sind. Um einen kontinuierlichen Lauf der Schlitten zu gewährleisten, könnten die gekrümmten Abschnitte der Führungsschiene einen Radius größer 150 mm aufweisen. Gerade Abschnitte könnten Abmessungen nach Bedarf aufweisen. Je nach der durch die Endlos-Führungsschiene vorgegebenen Bewegungsbahn laufen die Schlitten entlang der vorgegebenen Geometrie um.

Nach einem besonders bevorzugten Ausführungsbeispiel könnte der Schlitten magnetisch mit einem Motormodul des Trägers zusammenwirken. Der Schlitten könnte neben seinen mit der Führungsschiene zusammenwirkenden Rollen Magnete enthalten, die zusammen mit den Spulen eines Motormoduls des Trägers Vortriebskräfte erzeugen können. Der Schlitten könnte die Anzugskräfte der Magnete beider Seiten aufnehmen und diese weitestgehend kompensieren. Auf diese Weise könnten die Rollen des Schlittens verschleißarm mit hoher Geschwindigkeit in der Führungsschiene laufen. Die Rollen des Schlittens könnten mit einer besonders verschleißarmen Kunststofflauffläche ausgerüstet und vorgespannt sein. Durch die Vorspannung der Rollen wird ein Spiel verhindert und eine geringe Abnutzung bewirkt. Die Lebensdauer der Rollen ist von der Nutzlast abhängig. Der Schlitten könnte ein Datenübertragungsmittel zur Übermittlung der Schlittenposition an das Motormodul umfassen. Das Motormodul könnte im Träger, an dem die Führungsschiene montiert ist, integriert sein und elektromagnetische Spulen enthalten. Es könnte sich um einen modularen vollintegrierten Linearmotor mit Leistungselektronik und Wegerfassung in einem Gerät handeln.

Alternativ zu einem magnetangetriebenen Schlitten könnten auch externe Servomotoren vorgesehen sein, die die Schlittenbewegung auf der Schiene erzeugen. Konstruktiv könnte bei einer solchen Lösung die Führungsschiene dominieren und der Träger nur geringe Ausmaße haben, so dass besonders leichte Bauformen realisierbar sind. Konkret könnte eine solche alternative Bauform des Trägers die Gestalt eines nicht rotierenden Rahmens aufweisen, der eine Umlaufbahn ausbildet, auf der die Eingriffselemente auf Schlitten montiert sind und so die gewünschten Positionen / Lageänderungen erreichen.

Der Umlauf der Schlitten auf der durch die Führungsschiene vorgegebenen Bewegungsbahn könnte elektronisch über einen Rechner gesteuert sein, so dass die die Eingriffselemente an der richtigen Position in oder außer Kontakt mit der Materialbahn kommen. Bezüglich der magnetisch angetriebenen Schlitten, die einzeln ansteuerbar sind und von denen eine sehr hohe Anzahl verwendet werden kann, eröffnet sich die Möglichkeit, gänzlich auf der Führungseinrichtung vorgeschaltete Tänzer zur Materialbahnvorhaltung zu verzichten. Auf diese Weise wird Platz für Vorratshaltung gespart und die Gesamtkonstruktion verschlankt.

Eine weitere mögliche Ausführungsform könnte darauf gerichtet sein, zwei Träger mit Führungsschienen und separat ansteuerbaren Eingriffselementen nur in Legerichtung zu beabstanden und nur einseitig in die Materialbahn einzugreifen und diese dabei zickzackförmig zu führen (Fig. 10). Dabei könnten die Träger in Form von Linearführungen mit Magnetantrieb in Form länglicher Quader / Rechtecke mit abgerundeten Stirnseiten oder als Ellipsen vorliegen und entweder panelartig oder als Körper mit größerer Tiefendimension ausgebildet sein. Die Träger könnten einen nach unten öffnenden Winkel zwischen sich einschließen, wobei der Abstand der unteren Stirnseiten der beiden Träger die Ablegelänge der Materialbahn definiert. Die oberen Stirnseiten könnten sehr eng zueinander benachbart sein.

Ein weiteres Ausführungsbeispiel in Sachen Realisierung der Umlaufbewegung der Eingriffselemente ist darauf gerichtet, den Träger selbst zu bewegen, so dass die Eingriffselemente gemeinsam mit dem Träger ihre Lage verändern. Hier könnte vornehmlich die Rotation des Trägers um eine Rotationsachse eine Rolle spielen. Dabei könnten die Träger entgegengesetzt um die Rotationsache rotierbar und jeweils auf einer Welle angeordnet sein. Die Rotation in entgegengesetzte Richtungen könnte konform zu den entgegengesetzten Legerichtungen sein, die jeweilige Welle könnte motorisch angetrieben sein. Mögliche Alternativen sind aber auch Bewegungsabläufe des Trägers mit geradlinigem, kurvigem, ellipsenförmigen Verlauf. Das auf die Bewegung der Eingriffselemente ausschließlich mit dem Träger gerichtete Ausführungsbeispiel stellt eine sehr einfache Variante der erfindungsgemäßen Vorrichtung dar.

Eine Abwandlung dieser Variante sieht vor, dass das Eingriffselement separat angetrieben wird und dazu auf einer eigenen motorisch angetriebenen Welle angeordnet ist, die dem Träger zugeordnet ist. Damit kann die Geschwindigkeit der Bewegung des Eingriffselementes individuell eingestellt werden. Der separate Antrieb der Eingriffselemente oder deren individuelle Ansteuerung könnte aber auch bei allen anderen Ausführungsformen eine Rolle spielen. Je nach Oberflächenbeschaffenheit der Materialbahn könnte der Kontaktbereich des Eingriffselementes mehr oder weniger schnell mit der Bahn kontaktiert oder von dieser gelöst werden.

Eine unter dem Aspekt der Zeitersparnis bevorzugte Variante des vorgenannten Ausführungsbeispiels sieht vor, mehrere Eingriffselemente an dem jeweiligen Träger anzuordnen. Es haben sich hier drei Eingriffselemente pro Träger als vorteilhaft erwiesen, die Zick-Zack-Ablegeform der Materialbahn vom Austritt aus den Führungswalzen bis zur Ablegestelle auszubilden. Die Eingriffselemente könnten entweder ausschließlich mit dem Träger rotieren oder - bevorzugt - zusätzlich separat angetrieben und damit auch ansteuerbar sein. Der Träger könnte als Platte ausgebildet sein. Zur Materialersparnis könnte der Träger eine polygonförmige Silhouette aufweisen.

Eine besonders hohe Flexibilität und Präzision der erfindungsgemäßen Vorrichtung könnte dadurch erreicht werden, dass das Eingriffselement zusätzlich zur Positionierung per Rotation oder Führungsschienenumlauf auch hinsichtlich seiner Position innerhalb des Abstandes zwischen Legeeinrichtung / Träger einerseits und Ablegestelle andererseits einstellbar ist. Dazu könnte das Eingriffselement an einem längenveränderlichen Tragarm festgelegt sein. Dieser Tragarm könnte an einem Ende das Eingriffselement tragen und am anderen Ende am Träger oder auch an einem auf der Führungsbahn umlaufenden Schlitten fixiert sein. Am Tragarm könnte eine Linearführung vorgesehen sein, auf der eine Hülse gleitet, die an ihrem dem Tragarm abgewandten freien Ende das Eingriffselement mit dem Kontaktabschnitt trägt. Die Längenverstellung des Tragarmes könnte bei einem selbst rotierenden Träger über Zahnstangen erfolgen, die mit einem Zahnrad zusammenwirken, das auf der Welle sitzt, die den Träger dreht. Mit Hilfe der Längenveränderung kann jede gewünschte Ablage der Materialbahn bewerkstelligt werden. Bspw. sind Pyramidenablagen möglich oder sonst welche Ablagen nach Kundenwunsch und dessen Lagermöglichkeiten. Außerdem kann durch das präzise Ablegen auch der kleinste Raum auf der Palette oder im Aufnahmebehälter der Ablegestelle ausgenutzt werden.

Damit der Kontaktabschnitt des Eingriffselementes in die Kontaktstellung und in die Leerstellung gelangt, ist dessen Bewegung erforderlich. Dies kann zum Beispiel durch die Bewegung des Kontaktabschnittes selbst realisiert werden, indem dieser bspw. teleskopisch verlängert wird oder von Ruhe- in Betriebsstellung durch motorische Verschiebung oder Drehung gelangt. Bevorzugt wird eine translatorische Bewegung des Kontaktabschnittes, der eine zylinderförmige Formgebung aufweisen könnte und dessen Oberfläche eine äußerst geringe Rauigkeit aufweist. Die Bewegung des Kontaktabschnittes unabhängig davon, ob der Träger selbst rotiert oder nicht, kann wie zuvor beschrieben erfolgen. Alternativ zu einem elektrischen Antrieb könnte die Bewegung des Kontaktabschnittes des Eingriffselementes auch pneumatisch realisiert werden.

Alternativ oder zusätzlich könnte der Kontaktabschnitt aber auch durch Verschwenken eines nicht selbst rotierenden Trägers in die Kontaktstellung und Leerstellung verbracht werden. Das Verschwenken / Drehen des Trägers könnte um eine Rotationsachse erfolgen, die sich senkrecht zur Legerichtung erstreckt, so dass schließlich die eine sich senkrecht zur Legerichtung erstreckende Bewegung des Kontaktabschnittes zustande kommt. Bei dieser Ausführungsform könnten die beiden Träger bspw. jeweils in Form einer in sich geschlossenen Führungsschiene mit gekrümmten und geraden Abschnitten vorliegen. Auf den Führungsschienen könnten sich Schlitten mit Eingriffselementen bewegen. Sollen die Kontaktabschnitte der Eingriffselemente bewegt werden, kann die jeweilige Endlos-Führungsschiene im Sinne eines Flügels bewegt werden. Dabei spielt es keine Rolle, ob der Schlitten magnetisch oder elektromotorisch angetrieben ist und wie kompakt der Träger inklusive der Führungsschiene ausgebildet ist. Zur Erzeugung der Bewegung des Trägers könnte ein Servomotor vorgesehen sein. In konstruktiver Hinsicht könnte der Träger über einen Befestigungsklotz und eine Welle an einem Grundrahmen derart beweglich gelagert sein, dass das Eingriffselement in der Freigabeposition aus dem Bereich der Materialbahn herausgeschwenkt und in der Kontaktposition in den Bereich der Materialbahn eingeschwenkt wird. Wenn auf dem Träger mehrere Eingriffselemente vorgesehen sind, die von Beginn des Austritts der Materialbahn aus der Zuführeinrichtung in Kontakt mit der Materialbahn sind, könnte eine partielle Verschwenkung des Trägers bezogen auf das interessierende Eingriffselement in der ersten Kontaktposition und in der Freigabeposition vorgenommen werden. Alternativ können die bewegbaren Eingriffselemente die Bewegung des Trägers kompensieren, so dass bereits weitere Kontakte zur Materialbahn, die näher zur Zuführeinrichtung beabstandet sind, unbeeinträchtigt bleiben. Nach einer bevorzugten Ausführungsform könnte die Vorrichtung sowohl mit Eingriffselementen ausgestattet sein, deren Kontaktbereiche verfahrbar sind als auch verschwenkbare Träger (nicht selbst rotierend) aufweisen. Das Verschwenken des Trägers kann als "Butterfly"-Effekt bezeichnet werden und ist besonders dann von Vorteil, wenn der Hubtisch changierend - hin und her - bewegt wird und ein Niederhalter auf der obersten Lage verbleiben soll. Auch eine Gleitbewegung des Trägers wäre möglich.

Das mindestens eine Eingriffselement könnte zwischen Eingriffsposition und Freigabeposition die Unterseite der Materialbahn kontaktieren, während das mindestens eine andere, entgegengesetzt arbeitende Eingriffselement zwischen Eingriffsposition und Freigabeposition die Oberseite der Materialbahn kontaktieren könnte. Im Unterschied zum gattungsbildenden Stand der Technik und in Voraussicht von rotierenden Trägern mit mindestens drei Eingriffselementen wurde in erfinderischer Weise erkannt, dass das Eingriffselement, das den geringsten Abstand zur Oberseite der Materialbahn aufweist, die Unterseite der Materialbahn kontaktieren könnte und dass das Eingriffselement, das den geringsten Abstand zur Unterseite der Materialbahn aufweist, die Oberseite der Materialbahn kontaktieren könnte. Diese besonders bevorzugte Kontaktierung der Materialbahn bewirkt, dass eine Ziehbewegung stattfindet. Die Legeeinrichtung könnte so beschaffen sein, dass die Eingriffselemente, die eigentlich benachbart zur Oberseite oder eben zur Unterseite der Materialbahn sind, hinter oder vor der Materialbahn auskragen müssen, um zur Unterseite oder eben zur Oberseite und dort in Eingriffsposition zu gelangen. Hier macht sich die oben erwähnte Polygon-Form eines Trägers vorteilhaft bezahlt, da diese Formgebung des Trägers einen recht geringen Abstand zur Zuführeinrichtung zulässt und die am Kontaktabschnitt angreifenden Kräfte nicht zu groß werden. Mit anderen Worten: Die gegenläufig arbeitenden Eingriffselemente, die im Hinblick auf die Zick-Zack-förmige Ablage zeitlich versetzt in die Eingriffsposition gelangen, müssen also zumindest zum Erreichen der Eingriffsposition örtlich vor bzw. hinter der Zuführeinrichtung angeordnet sein. Die Kontaktstellung des Kontaktabschnitts ermöglicht das Mitnehmen / Führen der Materialbahn. Weiter ermöglicht die Leerstellung des Kontaktabschnitts die endgültige unabhängige Zick-Zack-Ablage der Materialbahn.

Gerade wenn sich das Eingriffselement der Freigabeposition nähert und die Leerstellung erlangt werden soll, kommt es darauf an, dass beim Herausbewegen des Kontaktabschnitts aus dem Bereich der Materialbahn diese nicht mitgenommen wird oder verrutscht.

Deshalb könnte nach einem Ausführungsbeispiel am Eingriffselement ein Niederhalter vorgesehen sein. Der Niederhalter könnte spätestens im Moment der Ablage der Materialbahn auf der obersten Lage der bereits auf der Ablegestelle abgelegten Materialbahn oder auf der Ablegestelle selbst als erste Lage in Betriebsstellung verbringbar sein. Der Niederhalter könnte flächenhaft ausgebildet sein und jeweils auf die Oberoder Unterseite der Materialbahn durch Drehen oder Verschieben gelangen. Alternativ ist auch die Ausbildung eines pneumatisch arbeitenden Stößels möglich. Ein solcher Niederhalter mit Stößel könnte eine Hülse aufweisen, aus der der Stößel herausgefahren werden kann. Der Stößel insgesamt könnte auch im Winkel verstellt werden und / oder vor- und zurückgefahren werden.

Die Niederhalterproblematik gibt Anlass, die Schwenkbarkeit eines nicht selbst rotierender Träger mit mehreren Schlitten mit Eingriffselementen zur Erzeugung des "Butterfly"-Effekts zu erläutern: Der "Butterfly"-Effekt könnte zwei grundsätzliche Funktionen aufweisen. Eine Funktion könnte, wie bereits weiter oben erläutert, darauf gerichtet sein, Freigabe und Kontakt über die an den relevanten Positionen in oder außer Kontakt mit der Materialbahn tretenden Eingriffselemente zu realisieren. Dabei wird der Träger mit seinem unteren Bereich weg von der Materialbahn und mit seinem oberen Bereich auf der Höhe der Zuführwalzen hin zur Materialbahn bewegt.

Eine zweite Funktion des "Butterfly"-Effekts könnte im Zusammenhang mit der Beibehaltung eines Niederhalters auf der Oberfläche der obersten abgelegten Materialbahn bei einer changierenden Ablegestelle / einem hin- und her fahrenden Hubtisch oder auch einer hin und her fahrenden Legeeinrichtung eine Rolle spielen. Während der Kontaktbereich des Eingriffselementes in der Freigabeposition außer Kontakt mit der Materialbahn gerät, soll der Niederhalter so lange wie möglich auf der Oberfläche der obersten abgelegten Materialbahn verbleiben. Dazu könnte der Träger unten im Bereich der Knickausbildung auf der Ablegestelle in Richtung der Materialbahn bewegt werden, der wegfahrenden Ablegestelle quasi für eine begrenzte Zeit hinterherfahren, während der Kontaktbereich des Eingriffselementes von der Materialbahn wegbewegt wird. Diese Bewegung im unteren Bereich hat zur Folge, dass der Träger im oberen Bereich von der Materialbahn wegbewegt wird. Hier muss dafür gesorgt werden, dass der Kontaktbereich des Eingriffselements in Kontakt mit der Materialbahn bleibt. Dies könnte durch eine insgesamt längere Bauform des Kontaktbereiches und / oder durch einen entsprechenden Kompensationsvorschub des Kontaktbereiches realisiert werden.

Als Alternative zum "Butterfly"-Effekt, der sich auf den gesamten Träger bezieht, könnte sich der "Butterfly"-Effekt auch auf den Niederhalter selbst beziehen. Während also der Träger nicht verschwenkt wird, werden konstruktive Maßnahmen zur Bewegung des Niederhalters ergriffen. Dies hat den Vorteil, dass keine großen Massen bewegt werden müssen. Der Niederhalter soll jedenfalls auch bei changierender Bewegung der Ablegestelle oder der Legeeinrichtung möglichst lange auf der obersten Lage der abgelegten Materialbahn verbleiben und erst entfernt werden, wenn sich der nächste Schlitten mit dem nächsten, in Kontakt mit der Materialbahn befindlichen Eingriffselement der Freigabeposition am Ende der Ablegelänge nähert.

An dieser Stelle wird der Unterschied zwischen "Knick" der Materialbahn und "Schlaufe" der Materialbahn erläutert. Die "Schlaufe" bezeichnet grundsätzlich den Umkehrungsbereich vom "Zick" zum "Zack" der im Zick-Zack abzulegenden Materialbahn, unabhängig davon, ob sie in Kontakt mit dem Eingriffselement steht oder nicht. In Bezug auf die Ablegestelle wird von der "abgelegten" Schlaufe gesprochen, die zwar abgelegt aber noch nicht platt gedrückt ist, bzw. noch keinen Knick aufweist. Der "Knick" entsteht, nachdem ein Niederhalter auf die abgelegte Schlaufe Druck ausgeübt hat. Hintergrund der Knickausbildung ist der Wunsch nach horizontalen Lagen der abgelegten Materialbahn. Würden die Schlaufen bestehen bleiben, könnte die Ablegestelle nicht optimal genutzt werden und die Lagen hätten im Bereich der Schlaufen nach oben gewölbte Ränder, so dass das Ablegeprodukt nicht die gewünschte Qualität aufweist. Wie stark der Knick gestaltet wird, ob der Knick die Form einer Wölbung aufweist oder einer Faltung gleichkommt, hängt von den Materialeigenschaften der Materialbahn und von der Druckbeaufschlagung sowie von Qualitätswünschen ab.

Eine alternative Ausführungsform eines Niederhalters, der jeder Art der erfindungsgemäßen Vorrichtung zugeordnet sein kann, könnte in innovativer Weise mit rotierenden Armen und Greifmäulern ausgestattet sein. Der Niederhalter könnte am Träger und/oder am Maschinengestell befestigt sein. Der Niederhalter könnte zwei oder mehr unabhängig voneinander rotierende Arme aufweisen, an deren freien Enden je ein Greifmaul angeordnet ist. Theoretisch wäre auch die Ausbildung nur eines Armes möglich. Das Greifmaul könnte ein Oberteil und ein Unterteil aufweisen, die zangenartig korrespondieren und den seitlichen Austritt des Eingriffselements erlauben. Das Oberteil und das Unterteil des Greifmauls könnten in vorteilhafter Weise ansteuerbar sein und in der Druckbeaufschlagung und bezüglich des Öffnungs- und Schließungsgrades je nach Materialbahnbeschaffenheit variabel sein.

Vor dem Hintergrund, dass auch die Eingriffselemente separat angesteuert werden, ist die unabhängige Bewegung der Arme dahingehend vorteilhaft, dass der Niederhalter stets an die aktuelle Geschwindigkeits- und Positionssituation der Materialbahnzuführung angepasst werden kann. Zudem können die verschiedenen Funktionen des Niederhalters in unterschiedlichen Geschwindigkeiten ausgeführt werden. Die unabhängige Bewegung der Arme könnte durch verschiedene Motoren und geeignete Kraftübertragungsmittel realisiert werden.

Der Niederhaltevorgang beinhaltet neben der bekannten Druckausübung auf die abgelegte Schlaufe der Materialbahn zur Erstellung des Knicks in neuer und erfinderischer Weise einen ganzen Bewegungsablauf.

Der unterste Umkehrungsbereich der Materialbahn am Träger wird durch dessen Konstruktion vorgegeben und weist den geringsten Abstand zur unterhalb des Trägers befindlichen Ablegestelle auf. Der unterste Umkehrungsbereich des Trägers ist gleichzeitig der Ort, an dem das Eingriffselement in die Freigabeposition gelangt und nach einer Leerfahrt wieder neu in die Materialbahn eingreift. Die Arme des Niederhalters könnten geeignete Abmessungen aufweisen, um die verschiedenen Funktionen auszuüben, zudem könnte die Ablegestelle verfahrbar sein.

Der Bewegungsablauf bei einem Niederhalter mit zwei Armen stellt sich folgendermaßen dar: Sobald sich das Eingriffselement mit der Schlaufe der Materialbahn dem untersten Umkehrungsbereich nähert, umgreift das zu diesem Zweck geöffnete Greifmaul des ersten Armes des Niederhalters die ankommende Materialbahn mitsamt dem Eingriffselement. Danach schließen sich Ober- und Unterteil des Greifmauls des ersten Armes. Das Oberteil kontaktiert die nach oben weisende Oberseite der Materialbahn das Unterteil kontaktiert die umgelenkte, nach unten weisende Oberseite der Materialbahn. Durch die zangenartige Ausbildung des seitlich offenen Greifmauls kann das Eingriffselement und sein Kontaktbereich aus der Schlaufe quer zur Legerichtung herausgefahren werden. Die Entfernung des Eingriffselements findet während der Rotation statt. Der erste Arm rotiert mit der umgriffenen Schlaufe zur Ablegestelle. Währenddessen befindet sich der zweite Arm noch im Bereich der Ablegestelle, wobei das Unterteil des Greifmauls auf der zuvor abgelegten Materialbahn aufliegt und die abgelegte Schlaufe mit Druck beaufschlagt und einen Knick ausbildet. Dabei hält das Greifmaul des zweiten Arms gleichzeitig noch die aus der Vorrichtung aufgenommene Schlaufe zwischen dem geschlossenen Ober- und Unterteil. Im weiteren Bewegungsablauf des innovativen Niederhalters wird der zweite, noch im Bereich der Ablegestelle befindliche Arm mit geschlossenem Greifmaul von der abzulegenden Schlaufe abgezogen und unter Öffnung des Greifmauls nach oben, zum untersten Umkehrungsbereich der Materialbahn am Träger rotiert. Beim Abziehen des Greifmauls von zur Ablegestelle geführten Materialbahn erfolgt bereits eine Glättung der Schlaufe. Während der zweite Arm nun aufwärts zum untersten Umkehrungsbereich des Trägers rotiert, um erneut mit geöffnetem Greifmaul die Schlaufe nebst Eingriffselement zu umgreifen, ist der erste Arm mit geschlossenem Greifmaul nach unten zur Ablegestelle rotiert. Die hier beschriebene Rotation wird in hoher Geschwindigkeit wiederholt.

"Geschlossen" meint im Zusammenhang mit dem hier beschriebenen neuartigen Niederhalter, dass Ober- und Unterteil des Greifmauls einen geringen Abstand entsprechend der gewünschten steuerbaren Haltequalität an der umgriffenen Schlaufe der Materialbahn aufweisen. Einerseits soll die kontinuierliche Förderung der Materialbahn zur Ablegestelle nicht behindert werden, andererseits soll eine Führung realisiert werden und schließlich soll die Materialbahnoberfläche schonend behandelt werden.

Die Kontaktflächen des Ober- und Unterteils des Greifmauls könnten besonders beschichtet sein, um keinen Schaden an der Materialbahn zu verursachen. Auch die Formgebung spielt eine Rolle. Das Oberteil, könnte am freien Ende nach oben gebogen sein, so dass es zur Schonung der Materialbahnoberfläche nicht zu einem Kontakt zwischen Materialbahn und Oberteilkante kommt. Bezüglich des Unterteils ist eine plattenförmige Ausgestaltung zumindest eines Abschnittes erforderlich, der die abgelegte Materialbahn auf der Ablegestelle kontaktiert und den Knick ausbildet.

Der vorbeschriebene innovative Niederhalter könnte bspw. bei einer erfindungsgemäßen Vorrichtung zur Anwendung kommen, die zwei Träger mit der Außensilhouette langgestreckter Quader umfasst, welche gegenüberliegend angeordnet sind und sowohl in Legerichtung als auch in Richtung der Materialbahnbreite voneinander beabstandet sind. In der Vorderansicht würde diese Vorrichtung wie ein nach unten öffnender Winkel aussehen, wobei die gegenüberliegenden Winkelschenkel entsprechend der Materialbahnbreite und die unteren Winkelenden entsprechend der Ablegelänge beabstandet sind. Die fixen Träger könnten Führungsbahnen umfassen, auf denen elektrisch oder magnetisch angetriebene Schlitten mit Eingriffselementen umlaufen. Die Eingriffselemente des einen Trägers könnten zu den Eingriffselementen des anderen Trägers weisen. Beide Träger könnten in beträchtlichem Abstand zum Untergrund, auf dem die Ablegestelle positioniert ist, in einem Maschinengestell befestigt sein. Derartige Vorrichtungen sind in der Lage, sehr hohe Ablegegeschwindigkeiten zu realisieren, woran auch der innovative Niederhalter angepasst ist. Der innovative Niederhalter könnte am unteren Ende jedes Trägers angeordnet sein.

Die vorliegende Erfindung richtet sich insbesondere an flexible Materialbahnen, deren Breite kleiner als 120 mm, vorzugsweise 20 mm bis 120 mm beträgt. Hierbei könnte es sich um Verbandsmaterial, Bortenmaterial für Verkleidungen handeln. Die Anwendung der Erfindung ist aber auch bei größeren Breiten der Materialbahn möglich. Wenn die Materialbahnbreite bspw. zwischen 120 mm - 400 mm ist, könnten die Kontaktabschnitte der Eingriffselemente vergrößert werden. Denkbar ist aber auch der Einsatz von zwei Vorrichtungen. Die beiden Vorrichtungen wären dann synchronisiert. Konkret könnte eine aus zwei nur in Längsrichtung beabstandeten Trägern (Fig. 10) bestehende Vorrichtung spiegelbildlich gedoppelt und im Abstand der Materialbreite gegenübergestellt werden. So können Eingriffselemente von beiden Seiten in den Materialbahnbereich eingefahren werden und den Kontakt herstellen. Bei dieser gespiegelten Ausführungsform der erfindungsgemäßen Vorrichtung könnten auch die vorbeschriebenen innovativen Niederhalter vorgesehen sein. Es wäre nur je ein innovativer Niederhalter mit verbreitertem Greifmaule pro Trägerpaar, das in dieselbe Legerichtung arbeitet, erforderlich. Die Steuerung und Synchronisierung spielt eine große Rolle bei der Erfindung, besonders auch bei Vorrichtungen für breitere Materialbahnen.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung mehrerer Ausführungsbeispiele der Erfindung anhand der Zeichnung zu verweisen. In Verbindung mit der Erläuterung der angeführten Ausführungsbeispiele der Erfindung werden auch im Allgemeinen bevorzugte Ausgestaltungen und Weiterbildungen der Lehre erläutert. In der Zeichnung zeigen
- Fig. 1: in schematischer, perspektivischer Darstellung, eine Prinzipskizze zur Erläuterung des erfindungsgemäßen Verfahrens,
- Fig. 2: in schematischer, skizzenhafter, perspektivischer Darstellung der Gegenstand aus Fig. 1, ergänzt mit Bestandteilen der erfindungsgemäßen Vorrichtung gemäß einem ersten Ausführungsbeispiel,
- Fig. 3: in rein schematischer Darstellung, ein Detail aus Fig. 2, betreffend einen der beiden Träger,
- Fig. 4: in schematischer Darstellung ein Detail des Gegenstandes der Fig. 2, betreffend die Freigabeposition der Materialbahn vor Initialisierung der Leerstellung des Kontaktabschnitts mit Niederhalter,
- Fig. 5: der Gegenstand aus Fig. 4 in Freigabeposition nach Erreichen der Leerstellung, noch mit Niederhalter,
- Fig. 6: der Gegenstand aus Fig. 5 in Freigabeposition nach Erreichen der Leerstellung, mit zurückgezogenem Niederhalter,
- Fig. 7: in schematischer Darstellung ein Detail des Gegenstandes der Fig. 4 bis 6, betreffend den Niederhalter und einen Teil des Eingriffselementes,
- Fig. 8: in schematischer, skizzenhafter, perspektivischer Darstellung der Gegenstand aus Fig. 1, ergänzt mit Bestandteilen der erfindungsgemäßen Vorrichtung gemäß einem zweiten Ausführungsbeispiel,
- Fig. 9: in schematischer, skizzenhafter Darstellung eine Vorderansicht eines Schlittens aus Fig. 8 mit anschließendem Träger / Motormodul,
- Fig. 10: in schematischer, skizzenhafter Darstellung der Gegenstand aus Fig. 1, ergänzt mit Bestandteilen der erfindungsgemäßen Vorrichtung gemäß einem dritten Ausführungsbeispiel,
- Fig. 11: in schematischer, skizzenhafter Darstellung, vergrößert, eine Seitenansicht eines Trägers aus Fig. 10,
- Fig. 12: in Perspektivdarstellung der Gegenstand aus Fig. 1, ergänzt mit Bestandteilen der ausschnittsweise gezeigten erfindungsgemäßen Vorrichtung gemäß einem vierten Ausführungsbeispiel,
- Fig. 13: in Perspektivdarstellung, vergrößert, der Niederhalter aus Fig. 12 als Einzelbauteil aus einem anderen Blickwinkel,
- Fig. 14: in Perspektivdarstellung, vergrößert, das Greifmaul des Niederhalters aus Fig. 12 als Einzelbauteil im Bereich der Ablegestelle aus einem anderen Blickwinkel und
- Fig. 15: in Perspektivdarstellung die erfindungsgemäßen Vorrichtung gemäß dem vierten Ausführungsbeispiel.

Die Figuren zeigen Verfahrens- und Vorrichtungsmerkmale der Erfindung, die sich mit dem zick-zack-förmigen Ablegen einer flexiblen Materialbahn 1 auf einer Ablegestelle 2 befasst.

Die Materialbahn 1, die hier eine Breite kleiner 120 mm aufweist, tritt aus einem Paar Zuführwalzen 3, 4 aus, die Bestandteil einer Zuführeinrichtung sind. Die Zuführwalzen 3, 4 rotieren gegenläufig, was mit nicht näher bezeichneten Pfeilen verdeutlicht ist.

Mindestens zwei von mehreren in entgegengesetzte Legerichtungen A, B bewegbare Eingriffselemente 5, 6 einer Legeeinrichtung kontaktieren die Materialbahn 1 und führen diese zur Ablegestelle 2. Dabei verändern die Eingriffselemente 5, 6 ihre Lage während des Kontakts mit der Materialbahn 1 zwischen einer Eingriffsposition E und einer Freigabeposition F.

Erfindungsgemäß weist jedes Eingriffselement 5, 6 einen Kontaktabschnitt 7, 8 auf, der in Eingriffsposition E in eine Kontaktstellung K und in Freigabeposition F in eine Leerstellung L - siehe Fig. 2, 5, 6, 8 - verbracht wird. Dabei verläuft die Bewegungsrichtung C, D der Kontaktabschnitte 7, 8 orthogonal zur Legerichtung A, B. Zusammen mit der Höhe H ergibt sich ein dreidimensionales kartesisches Koordinatensystem, das in Fig. 1 neben der Prinzipskizze gezeigt ist.

Die Eingriffsposition E befindet sich im Bereich des Austritts der Materialbahn 1 aus den Zuführwalzen 3, 4, etwas unterhalb derselben. In der Eingriffsposition E wird der Kontakt zwischen den Kontaktabschnitten 7, 8 der Eingriffselemente 5, 6 und der Materialbahn 1 hergestellt, indem der Kontaktabschnitt 7 bzw. 8 in Bewegungsrichtung C bzw. D bewegt wird und dabei schließlich die Kontaktstellung K erreicht und die Materialbahn 1 kontaktiert.

Die Freigabeposition F befindet sich beim ersten, zweiten und dritten Ausführungsbeispiel an den gegenüberliegenden Enden der Ablegestelle 2. Die Enden der Ablegestelle 2 werden abwechselnd, kontinuierlich, von den Eingriffselementen 5, 6 gemeinsam mit der Materialbahn 1 gemäß den Legerichtungen A, B angefahren. Bevor ein Knick 38 der abgelegten Materialbahn 1 ausgebildet wird, werden die Umlenkungsbereiche der Materialbahn 1 als Schlaufen 39 bezeichnet. Die Entfernung des Kontaktabschnittes 8 aus der abgelegten Schlaufe 39 der Materialbahn 1 ist in den Fig. 5 und 6 gezeigt, in denen der Kontaktabschnitt 8 bereits die Leerstellung L erreicht hat.

Die Eingriffselemente 5, 6 werden so angesteuert, dass bei Erreichen der Freigabeposition F durch ein in die Legerichtung A arbeitendes Eingriffselement 6 ein anderes, in die andere Legerichtung B arbeitendes Eingriffselement 5 in Eingriffsposition E verbracht wird.

Im vorliegenden ersten Ausführungsbeispiel sind - wie in Fig. 2 gezeigt - jeweils drei Eingriffselemente 5 und 6 vorgesehen. Während eines der drei Eingriffselemente 5 oder 6 in Freigabeposition F oder Eingriffsposition E befindet und jeweils ein weiteres in Kontaktstellung K zwischen Eingriffs- und Freigabeposition E, F, befindet sich das dritte Eingriffselement 5 oder 6 in Leerstellung L.

Hier wird in den Fig. 1 und 2 gezeigt, dass bei Erreichen der Freigabeposition F in Legerichtung A des Eingriffselementes 6 bereits drei weitere Eingriffselemente 5, 6 in Kontaktstellung K sind.

Zunächst war ein in Legerichtung B arbeitendes Eingriffselement 5, darauffolgend wieder ein in Legerichtung A arbeitendes weiteres Eingriffselement 6 und danach - gerade im Moment des Erreichens der Freigabeposition F durch das dortige Eingriffselement 6 wieder ein in Legerichtung B arbeitendes Eingriffselement 5 in Eingriffsposition E gelangt, wo es die Kontaktstellung K erreicht hat.

Bei der Prinzipskizze in Fig. 1 haben alle vier Eingriffselemente 5, 6 unterschiedliche Positionen, wobei das zuerst und das zuletzt hinzutretende Eingriffselement 5, 6 die Extrempositionen - Eingriffsposition E, Freigabeposition F - angefahren haben. Die beiden alternierend arbeitenden Eingriffselemente 5, 6 befinden sich in unterschiedlicher Entfernung zu den Extrempositionen - Eingriffsposition E, Freigabeposition F -, wodurch die Materialbahn 1 bereits vor Erreichen der Ablagestelle 2 eine zick-zack-förmige Führung erhält. In der hier gezeigten Prinzipskizze erreicht die Ablegelänge AL erst ihr Maximalmaß, wenn aufeinanderfolgend zwei Freigabepositionen F an beiden Enden der Ablegestelle 2 erreicht sind. Mit anderen Worten: Die Zick-Zack-Form realisiert nur Bruchteile der Ablegelänge AL je geringer der Abstand zu den Zuführwalzen 3, 4 ist.

Ein Set von drei Eingriffselementen 5, das in Legerichtung B arbeitet, und ein Set von drei Eingriffselementen 6, das in Legerichtung A arbeitet, realisiert im zweiten Ausführungsbeispiel gemäß den Fig. 2 mit je zwei aktiven Eingriffselementen 5 bzw. 6 und je einem auf Leerfahrt zwischen Freigabe- und Eingriffsposition F, E befindlichen Eingriffselement 5, 6 zwei abgelegte Lagen der Materialbahn 1 auf der Ablegestelle 2, mithin pro Seite zwei halbe Ablegelängen AL und spart Zeit.

In den Fig. 2 und 3 ist gezeigt, dass ein Set von drei Eingriffselementen 5 und ein Set von drei Eingriffselementen 6 gegenläufig jeweils um eine Rotationsachse R des Trägers 9, 10 rotieren. Fig. 3 zeigt eine Ansicht der drei Eingriffselemente 5 am Träger 9 in einer Rückansicht in einer Blickrichtung, die der Bewegungsrichtung D entspricht. In Fig. 3 ist dargestellt, dass die Eingriffselemente 5 in ihrer Längenabmessung verändert werden können, um die gewünschte Ablegelänge AL der Ablegestelle 2 und auch Bruchteile der Ablegelänge AL vor dem Erreichen der Ablegestelle 2 zu realisieren.

In Fig. 2 ist weiter gezeigt, dass das Eingriffselement 5, 6, das sich zwischen Freigabeposition F und Eingriffsposition E befindet, also auf Leerfahrt ist, zur Rotationsachse R hin eingezogen ist, um ein möglichst geringes Drehmoment zu erzeugen.

Die Fig. 4 bis 6 zeigen, dass die Kontaktstellung K oder die Leerstellung L des beispielhaft gewählten Kontaktabschnitts 8 des Eingriffselementes 6 dadurch erreicht wird, dass der Kontaktabschnitt 8 selbst am Eingriffselement 6 bewegt wird. Dies gilt auch für den Kontaktabschnitt 7.

Bei dem vorliegenden ersten Ausführungsbeispiel kann die Ablegestelle 2 in der Höhe verändert und in Abhängigkeit von der Stapelhöhe SH im Hinblick auf den Abstand zu anderen Bestandteilen der Vorrichtung eingestellt werden. Die Träger 9, 10 und die Zuführeinrichtung mit den Zuführwalzen 3, 4 können in den Bewegungsrichtungen C, D verfahren werden.

Die Legeeinrichtung umfasst gemäß dem ersten Ausführungsbeispiel zwei gegenüberliegende, in Form polygoner Platten vorliegende Träger 9, 10. Dem Träger 9 sind die drei Eingriffselemente 5 und dem Träger 10 sind drei Eingriffselemente 6 zugeordnet. Die beiden Träger 9, 10 sind etwas unterhalb des Höhenniveaus der Zuführwalzen 3, 4, im Bereich des Austritts der Materialbahn 1 angeordnet und sind um die Rotationsachse R in entgegengesetzte Richtungen rotierbar. Die Rotation wird durch eine nicht näher bezeichnete Welle des jeweiligen Trägers 9, 10 ermöglicht. An dieser Stelle wird darauf hingewiesen, dass die Welle in einem hier nicht gezeigten Maschinengerüst gelagert ist. Die Figuren geben prinzipielle Merkmale der Erfindung wieder, nicht alle Konstruktionseinzelheiten.

Die jeweils drei Eingriffselemente 5, 6 rotieren bei dem vorliegenden Ausführungsbeispiel ausschließlich mit dem jeweiligen Träger 9, 10. Jedes der drei Eingriffselemente 5, 6 ist aber separat in seiner Position des Abstandes zwischen Träger 9, 10 und Ablegestelle 2 einstellbar. Dazu umfasst jedes Eingriffselement 5, 6 einen längenveränderlichen Tragarm 11, 12, der über eine Zahnstange 13 und einem auf der zentralen Welle des Trägers 9, 10 sitzenden Zahnkranz 14 die Positionsänderung realisiert. Hier nicht gezeigt ist ein Elektromotor nebst Steuerung, mittels welchem die Positionierung des Eingriffselementes 5, 6 über den Tragarm 11, 12 motorisch erfolgt.

In den Figuren 4 bis 6 geht es um das Verbringen des Kontaktabschnittes 8 des Eingriffselements 6 aus der in Fig. 4 gezeigten Kontaktstellung K in die in den Fig. 5, 6 gezeigte Leerstellung L entlang der Bewegungsrichtung C. Konstruktiv liegt der Kontaktabschnitt 8 als zylindrisches Bauteil vor, das in einer Hülse 15 verschiebbar ist. Die Hülse 15 ist auf dem orthogonalen Ende des Tragarmes 12 angeordnet. Zur Erzeugung der Bewegung ist ein hier nicht dargestellter Elektromotor vorgesehen. Der Kontaktabschnitt 8 wird translatorisch aus der Materialbahn 1 in die Hülse 15 und teilweise durch diese hindurch bewegt. Diese Erläuterung erstreckt sich erstens auch auf die Erlangung der Kontaktstellung K für den Fall, dass der Kontaktabschnitt 8 des Eingriffselementes 6 in Richtung D bewegt wird und zweitens analog - nur mit geänderter Bewegungsrichtung - auch für den Kontaktabschnitt 7 der Eingriffselemente 5.

Die Vorrichtung ist so konstruiert, dass die Kontaktabschnitte 7 der Eingriffselemente 5 zwischen Eingriffsposition E und Freigabeposition F die Oberseite 16 der Materialbahn 1 kontaktieren Dagegen kontaktieren die Kontaktabschnitte 8 der Eingriffselemente 6 zwischen Eingriffsposition E und Freigabeposition F die Unterseite 17 der Materialbahn 1. Die Begriffswahl "Ober- und Unterseite 16, 17" bestimmt sich danach, welche Seite der ersten Lage der abgelegten Materialbahn 1 auf der Ablegestelle 2 nach oben weist und hat hier nichts mit der Qualität der Materialbahn 1 zu tun. Theoretisch können aber in Abhängigkeit von der Oberflächenbeschaffenheit der Ober- und Unterseiten 16, 17 auch die Kontaktabschnitte 7, 8 materialmäßig eingestellt werden.

Das erste Ausführungsbeispiel sieht vor, dass zwischen Eingriffsposition E und Freigabeposition F das Eingriffselement 6, das den geringsten Abstand zur Oberseite 16 der Materialbahn 1 aufweist, die Unterseite 17 der Materialbahn 1 kontaktiert und dass das Eingriffselement 5, das den geringsten Abstand zur Unterseite 17 der Materialbahn 1 aufweist, die Oberseite 16 der Materialbahn 1 kontaktiert. Hier erfolgt ein Ziehen der Materialbahn 1. Der Träger 9 mit den Eingriffselementen 5 ist benachbart zur Unterseite 17 der Materialbahn 1. Um in die Eingriffsposition E zu gelangen und dort den Kontaktabschnitt 7 in Richtung D herauszubewegen, muss das entsprechende Eingriffselement 5 in Legerichtung A vor die Materialbahn 1 verbracht werden. Der Träger 10 mit den Eingriffselementen 6 ist benachbart zur Oberseite 16 der Materialbahn 1. Um in die Eingriffsposition E zu gelangen und dort den Kontaktabschnitt 8 in Richtung C herauszubewegen, muss das entsprechende Eingriffselement 6 in Legerichtung B hinter die Materialbahn 1 verbracht werden. Die Träger 9, 10 sind versetzt angeordnet. Träger 9 ist parallel zur Bewegungsrichtung D vor der Materialbahn 1 und Träger 9 ist parallel zur Bewegungsrichtung C hinter der Materialbahn 1 angeordnet. Der Abstand der Träger 9, 10 in Bewegungsrichtung C, D wird von der Breitenabmessung der Materialbahn 1 vorgegeben.

Die Figuren 4 bis 7 zeigen, dass am Eingriffselement 6 ein Niederhalter 18 vorgesehen ist, der bei diesem Ausführungsbeispiel bei Erreichen der Freigabeposition F, im Moment der Ablage der Materialbahn 1, in Betriebsstellung verbringbar ist. Besonders Fig. 7 verdeutlicht: Der Niederhalter 18 weist eine Nut 19 auf, die auf einer Nase 20 der Hülse 15 des Eingriffselements 6 gleitet. Es handelt sich hier um eine lineare Führung. In Fig. 7 ist die Ruhestellung gezeigt, in der sich der Niederhalter 18 außerhalb der Freigabeposition F befindet. In der Betriebsstellung gemäß den Fig. 4 bis 6 überdeckt der Niederhalter 18 die Oberseite 16 der Materialbahn 1. Um in die Leerstellung zu gelangen und den Kontakt zur Materialbahn 1 vollständig zu beseitigen, wird der Kontaktabschnitt 8 schließlich in Bewegungsrichtung C, durch die Hülse 15 hindurch, verschoben. Bei allen verschiebbaren Bauteilen der Vorrichtung sind Unverlierbarkeits- und Arretierungsmittel vorgesehen, die hier nicht im Einzelnen dargestellt sind. Der Niederhalter 18 ist auch bei den Eingriffselementen 5 vorgesehen und wirkt entsprechend auf die Unterseite 17 der abgelegten Materialbahn 1 ein.

Die Figuren 4 bis 6 lassen offen, ob es sich bei der Materialbahn 1 um die erste Lage auf der Ablegestelle 2 oder auf der zuvor abgelegten obersten Lage eines bereits abgelegten Materialbahnabschnitts handelt. In diesem Ausführungsbeispiel kommt der Niederhalter 18 in jedem der beiden vorgenannten Fälle zur Anwendung.

Die Legeeinrichtung umfasst gemäß dem in Fig. 8 gezeigten, zweiten Ausführungsbeispiel zwei fixe gegenüberliegende Träger 9, 10 in Form dreieckiger flacher Körper, wobei die Eckbereiche der Dreieckform bogenförmig abgerundet sind. Jedem Träger 9, 10 sind je drei Eingriffselemente 5, 6 zugeordnet, die auf Schlitten 22 befestigt sind. Die Schlitten 22 sind auf je einer Führungsschiene 21 in Umlaufrichtung U verfahrbar angeordnet. Die Umlaufrichtung U der Schlitten 22 des Trägers 9 ist der Umlaufrichtung U der Schlitten 22 des Trägers 10 entgegengesetzt. Die Führungsschiene 21 ist eine Endlos-Führungsschiene - hier mit drei bogenförmigen Abschnitten 23 - und ist am Außenrand des Trägers 9, 10 angeordnet. Es ist zu erkennen, dass je ein Eingriffselement 5, 6 jedes Trägers 9, 10 in Kontaktstellung K bzw. in Kontakt mit der Materialbahn 1 befindlich ist. Die Kontaktstellung K bei Träger 9 ist gestrichelt dargestellt. Die drei Eingriffselemente 5 arbeiten in Legerichtung A und die drei Eingriffselemente 6 arbeiten in Legerichtung B. Dabei befindet sich ein je ein Eingriffselement 5, 6 mitten in der Leerstellung L, je ein Eingriffselement 5, 6 kurz vor der zeitlich versetzten Erlangung der Eingriffsposition E (siehe Fig. 1) und je ein Eingriffselement 5, 6 in Kontaktstellung K kurz vor der zeitlich versetzten Erlangung der Freigabeposition F (siehe Fig. 1). Die nächste Kontaktstellung wird dann das Eingriffselement 5, 6 erreichen, welches der Zuführwalze 3 am nächsten ist.

Die Schlitten 22 wirken magnetisch mit einem in den Träger 9, 10 integrierten Motormodul 24 zusammen. Der Aufbau des Motormoduls 24 ergibt sich aus Fig. 9. Das Motormodul 24 umfasst einen Anbaubereich 25 für die Führungsschiene 21, einen daran anschließenden Motor-Spulen-Bereich 26 einen Kontaktbereich 27 für die Stromzufuhr und Steuersignale sowie einen Abschlussbereich 28. Hier endet der Abschlussbereich 28 an der Öffnung 29, 30 des Trägers 9, 10. Die Öffnungen 29, 30 dienen nur der Gewichtsreduktion, da die Träger 9, 10 mittels geeigneter, hier nicht gezeigter Haltemittel gehalten werden müssen. Die Figuren 8, 9 geben prinzipielle Merkmale der Erfindung wieder, nicht alle Konstruktionseinzelheiten.

Der Schlitten 22 weist vier an dessen Innenseite befestigte Rollen 31 auf, die an den Schrägflächen einer Doppel-T-Profilförmigen Führungsschiene 21 abrollen. Der Schlitten 22 übergreift die Führungsschiene im Sinne eines U-Profils. An der Innenseite der freien Enden des Schlittens 22 sind plattenförmige Magnete 32 angeordnet, die mit dem Motor-Spulen-Bereich 26 des Motormoduls 24 zusammenwirken. Ein Signalgeber 33 wirkt mit dem Kontaktbereich 27 des Motormoduls 24 zusammen. Jeder Schlitten kann einzeln angesteuert werden. An dem die Seitenabschnitte verbindenden Basisabschnitt des U-förmigen Schlittens 22 ist die Hülse 15 angeordnet, innerhalb der das Eingriffselement 6 mit seinem Kontaktbereich 8 hin und her verbringbar ist. Im zweiten Ausführungsbeispiel ist auf den Niederhalter verzichtet.

Zusätzlich zu den bewegbaren Kontaktabschnitten 7, 8 der Eingriffselemente 5, 6 können die Träger 9, 10 gemäß dem zweiten Ausführungsbeispiel verschwenkt werden. In Fig. 8 ist gezeigt, dass die Träger 9 und 10 senkrecht zur Legerichtung A, B beabstandet sind und von gegenüberliegenden Positionen aus in die Materialbahn 1 eingreifen. Fig. 8 ist eine Momentaufnahme einer Situation, in der gerade keine Freigabe der Materialbahn 1 durch Zurückziehen des Kontaktabschnittes 7, 8 erfolgt. Die Träger 9, 10 stehen gerade, können aber bei Bedarf zur Erzeugung eines sogenannten "Butterfly"-Effekts am unteren Ende, im Bereich der Freigabeposition F (siehe Fig. 1), in die Schwenkrichtung S1, S2 seitlich ausgelenkt werden. Träger 10 würde in Richtung S2, Träger 9 würde in Richtung S1 geschwenkt werden.

Das dritte Ausführungsbeispiel zeigt eine erfindungsgemäße Vorrichtung mit zwei nicht selbst rotierenden Trägern 9, 10, die nur in Legerichtung A, B beabstandet sind. Die Darstellung in Fig. 10 ist eine Prinzipskizze. Die Eingriffsposition E kann nur erreicht werden, wenn das Eingriffselement 5, 6 etwas näher im Bereich der Austrittsstelle der Materialbahn 1 aus den Zuführwalzen 3, 4 angeordnet ist. Hier soll jedoch verdeutlicht werden, dass eine Vielzahl von Eingriffselementen 5, 6 mit den Kontaktabschnitten 7, 8 wie bei den anderen Ausführungsbeispielen vorgesehen sind, die allerdings von derselben Seite in die Materialbahn 1 eingreifen und diese abwechselnd mitnehmen. Dabei sind alle hier nicht im Einzelnen gezeichneten Schlitten, auf denen die Eingriffselemente 5, 6 angeordnet sind, separat und magnetisch angetrieben und der Abstand von Eingriffselement 5 zu Eingriffselement 6 und auch der Eingriffselemente 5, 6 untereinander ist beliebig einstellbar. Die Ablegelänge AL wird bestimmt vom Abstand der Träger 9, 10 im Bereich der Ablegestelle 2. Auch beim dritten Ausführungsbeispiel ist erkennbar: Das Ablegen erfolgt bereits oberhalb der'Ablegestelle 2. Diese Vorbereitungsfaltung direkt nach Austritt der Materialbahn 1 aus den Zuführwalzen 3, 4 führt zur Geschwindigkeitserhöhung. Die beiden Träger 9, 10 gemäß dem dritten Ausführungsbeispiel ha- , ben nahezu denselben Aufbau wie die gemäß dem zweiten Ausführungsbeispiel, inklusive Führungsschienen 21, Schlitten 22 und so weiter. Die Bewegbarkeit des Kontaktbereiches 7, 8 des Eingriffselementes 6, 7 von Kontaktstellung K in Leerstellung L muss gewährleistet sein, ohne dass der Träger 9, 10 beschädigt wird. Hierzu erfolgt zusätzlich zur Bewegung des Kontaktbereiches 8, 9 des Eingriffselementes 6, 7 eine Schwenkbewegung der Träger 9, 10 entlang der Pfeile S1 und S2. Zur Erlangung der Freigabeposition F wird der Träger 9, 10 im unteren Bereich in Richtung S2 gedreht, während am oberen Bereich eine Drehung in Richtung S1 stattfindet.

Für den Fall, dass eine sehr breite Materialbahn abzulegen wäre, wird der Vorrichtung gemäß dem dritten Ausführungsbeispiel eine baugleiche, aber gespiegelte Vorrichtung quer zur Legerichtung A, B gegenüberliegend zugeordnet. Dann würden genau gegenüberliegende Eingriffselemente 5 und 6 an beiden Längsseiten der zwischen den Vorrichtungen zugeführten sehr breiten Materialbahn 1 synchronisiert eingreifen.

Fig. 11 zeigt eine vergrößerte und vereinfachte Seitenansicht des Trägers 10 aus Fig. 10, bei der nur ein Eingriffselement 6 berücksichtigt ist. Um die Schwenkbewegung in Richtung S1, S2 zu realisieren, ist der Träger 10 - und natürlich auch der andere, hier nicht gezeigte Träger 9 - mit einem Befestigungsbauteil 34 verbunden. Das Befestigungsbauteil 34 ist seinerseits mit einer Welle 35 fest verbunden, welche in einer Halterung 36 mittels Kugellagern 37 drehbar gelagert ist. Die Halterung 36 ist fest an einem hier nicht gezeigten Grundrahmen festgelegt. Über einen hier ebenfalls nicht gezeigten Servomotor und Kraftübertragungsmittel in Form eines Getriebes oder eines Zahnriemens wird die Welle 35 gedreht. Die Schwenkbewegung in Richtung S1, S2 erfolgt gesteuert. Auch bei dem in Fig. 8 gezeigten zweiten Ausführungsbeispiel sind an den Trägern 9, 10 dort nicht dargestellte Vorkehrungen wie beim dritten Ausführungsbeispiel gemäß Fig. 11 getroffen, die die Schwenkbewegung S1, S2 ermöglichen.

Ein viertes Ausführungsbeispiel, das sich vorrangig auf die Weiterbildung der erfindungsgemäßen Vorrichtung im Hinblick auf den Niederhalter 40, 41 fokussiert, ist in den Fig. 12 bis 15 gezeigt. Fig. 15 gibt einen Überblick über den Aufbau der Vorrichtung gemäß dem vierten Ausführungsbeispiel, die zwei fixe Träger 9, 10 mit gegenüberliegend zueinander weisenden jeweils sieben Eingriffselementen 5, 6 umfasst. Die Träger 9, 10 sind sowohl in Legerichtung A, B als auch in Bewegungsrichtung C, D bzw. in Richtung der Breite der Materialbahn 1 voneinander beabstandet. Am unteren Ende der Träger 9, 10 ist jeweils ein Niederhalter 40, 41 angeordnet. Die Träger 9, 10 sind in einem Maschinengerüst 42 festgelegt.

Der in Fig. 12 nur teilweise gezeigte fixe Träger 10 der Gesamtvorrichtung umfasst Führungsschienen 21, auf der elektrisch angetriebene Schlitten 22 mit den Eingriffselementen 6 umlaufen, welche die Unterseite 17 der Materialbahn 1 kontaktieren. Die Antriebe für die Eingriffselemente 6 sind mit 59 bezeichnet. Mit 43 ist eine Zug- und Schubstange bezeichnet, über die das Eingriffselement 6 in der Freigabeposition F aus der Schlaufe 39 der Materialbahn 1 herausbewegt wird. Im Gegensatz zu den ersten drei Ausführungsbeispielen befindet sich die Freigabeposition F nicht am Ende der Ablegestelle 2, sondern auf der Höhe des untersten Umlenkungsbereiches am Träger 10.

In Fig. 13 ist der innovative Niederhalter 40 als separates Bauteil gezeigt. Der Niederhalter 40 weist zwei rotierende Arme 44, 45 auf, an deren freien Enden je ein Greifmaul 46, 47 angeordnet ist. Das Greifmaul 46, 47 weist ein Oberteil 48 und ein Unterteil 49 auf, die zangenartig korrespondieren. Zur Öffnung und Schließung des Greifmauls 46, 47 wird das Oberteil 48 um eine Schwenkachse S3 eines Scharnierbauteils 50 geschwenkt. Das Scharnierbauteil 50 umfasst hier nicht näher bezeichnete / gezeigte pneumatische und elektronische Vorkehrungen, die das mechanische Öffnen und Schließen des Greifmauls 46, 47 sowie eine Druckkrafteinstellung ermöglichen. Das Unterteil 49 des Greifmauls 46, 47 ist an einer Befestigungsplatte 51 des Scharnierbauteils 50 unbeweglich festgelegt. Das Scharnierbauteil 50 ist jeweils am Arm 44, 45 fixiert.

Die Arme 44, 45 sind separat angetrieben und rotieren voneinander unabhängig in Drehrichtung N. Der Arm 45 sitzt auf einer Antriebswelle 52. Der Arm 44 sitzt auf einer hier nicht sichtbaren anderen Antriebswelle, die auf der Antriebswelle 52 verankert ist, aber über Lager davon getrennt ist.

Der Antrieb der nicht sichtbaren Antriebswelle und der Antriebswelle 52 wird durch zwei verschiedene Motoren 53, 54 und zwei verschiedene, jeweils mit 55 bezeichnete Kraftübertragungsmittel realisiert. Die Kraftübertragungsmittel 55 umfassen nicht näher bezeichnete Einzelbauteile, wie Zahnräder, Zahnriemen, Wellen. Es sind eine Tragplatte 57 und eine Stabilisierungsplatte 56 vorgesehen.

Auf der vom Träger 10 abgewandten Seite der Tragplatte 57 befinden sich die Motoren 53 und 54, die Stabilisierungsplatte 56 und Kraftübertragungsmittel 55, die auf den Motor 53 bezogen sind. Der Motor 53 ist an der Stabilisierungsplatte 56 befestigt und über die zwischen der Stabilisierungsplatte 56 und der Tragplatte 57 angeordneten Kraftübertragungsmitteln 55 mit der Antriebswelle 52, die den Arm 45 antreibt, wirkverbunden.

Der Motor 54 ist direkt an der Tragplatte 57 angeflanscht, seine hier nicht sichtbare Antriebswelle durchgreift die Tragplatte 57 und ist mit den Kraftübertragungsmitteln 55 wirkverbunden, welche sich auf der dem Träger 10 zugewandten Seite der Tragplatte 57 befinden. Diese sind mit der nicht sichtbaren anderen Antriebswelle, die auf der Antriebswelle 52 verankert ist und den Arm 44 antreibt, wirkverbunden.

Der mit dem Niederhalter 40 gemäß dem gezeigten vierten Ausführungsbeispiels ausgeführte Vorgang zeigt in den Fig. 12 und 13 unterschiedliche Momentaufnahmen. In Fig. 12 befindet sich das geöffnete Greifmaul 46 im untersten Umkehrbereich der Materialbahn 1 bezogen auf den Träger 10 und ist dabei, die ankommende Schlaufe 39 der Materialbahn 1 mit dem Eingriffselement 6 zu umgreifen. Danach wird das Greifmaul 46 geschlossen, was in Fig. 13 - dort ohne Materialbahn 1 - veranschaulicht ist, und rotiert nach unten in Drehrichtung N. Parallel zieht die Zug- und Schubstange 43 das Eingriffselement 6 aus der vom seitlich offenen Greifmaul 46 umgriffenen Schlaufe 39 heraus. Das Greifmaul 46 übernimmt die Funktion des Eingriffselementes 6 und führt die Materialbahn 1 zur Ablegestelle 2, die sich unterhalb der Träger 9, 10 befindet.

Das "geschlossene" Greifmaul 46 ist nicht komplett geschlossen, sondern zwischen Oberteil 48 und Unterteil 49 des Greifmauls 46 besteht ein geringer Abstand, um die Bewegungsfähigkeit der kontinuierlich weitertransportierten Materialbahn 1 nicht zu behindern. Fig. 13 zeigt, dass der der vordere Rand des Oberteils 48 des Greifmauls 46, 47 nach oben gebogen ist, damit die Randkante die Oberseite 16 der Materialbahn 1 nicht beschädigt. In Fig. 13 ist weiter gezeigt, dass das Unterteil 49 des Greifmauls 46, 47 einen plattenförmigen Abschnitt 58 aufweist.

Während das Greifmaul 46 in Fig. 12 gerade die Schlaufe 39 der Materialbahn 1 mit dem Eingriffselement 6 aufnimmt, befindet sich das Greifmaul 47 in einer Position kurz vor dem Erreichen der vollständigen Ablegelänge AL durch die Materialbahn 1 und ist noch geschlossen.

Fig. 14 zeigt die unten liegende obere Lage eines bereits abgelegten Abschnitts der Materialbahn 1. Darüber ist ein vom Niederhalter 40 bzw. von dessen Greifmaul 47 neu herangeführter Abschnitt der Materialbahn 1 abgelegt.

Das Greifmaul 47 bleibt so lange geschlossen, bis die Materialbahn 1 die vollständige Ablegelänge AL erreicht hat. Währenddessen findet über den plattenförmigen Abschnitt 58 des Unterteils 49 des Greifmauls 47 auf der bereits abgelegten Materialbahn 1, gerade im Bereich der bereits abgelegten Schlaufe Niederhaltevorgang statt, wobei ein Knick 38 ausgebildet wird.

Danach bewegt sich das Greifmaul 47 durch die Rotationsbewegung in Richtung N und zieht dabei die neu abgelegte Materialbahn 1 glatt in die gewünschte Ablegeposition. Wenn die vollständige Ablegelänge AL erreicht ist, öffnet sich das Greifmaul 47 - wie in Fig. 13 gezeigt - und rotiert gemäß Drehrichtung N nach oben, in den untersten Umkehrungsbereich des Trägers 10 und ist vorbereitet für die Aufnahme der herannahenden Materialbahn 1 nebst Eingriffselement 6 um dann die in Fig. 12 gezeigten Platz des Greifmauls 46 einzunehmen. Während das Greifmaul 47 geöffnet nach oben rotiert, rotiert das Greifmaul 46 geschlossen nach unten und hält die Materialbahn 1. Die voranstehende Beschreibung einer halben Umdrehung wird häufig und mit hohen Geschwindigkeiten wiederholt, so dass der Niederhalter 40 nahezu einem Propeller gleicht. Der innovative Niederhalter 40 gemäß dem vierten Ausführungsbeispiel geht über die Funktion eines herkömmlichen Niederhaltens hinaus.

Alle Ausführungen zu dem in den Fig. 12 bis 14 gezeigten Träger 10 mit dem Niederhalter 40 der Vorrichtung gemäß dem vierten Ausführungsbeispiel gelten auch für den zweiten Träger 9 und den zweiten Niederhalter 41, wobei dann in die Legerichtung B gearbeitet wird.

Hinsichtlich weiterer, in den Figuren nicht gezeigter Merkmale wird auf den allgemeinen Teil der Beschreibung verwiesen.

Abschließend sei darauf hingewiesen, dass die erfindungsgemäße Lehre nicht auf das voranstehend erörterte Ausführungsbeispiel eingeschränkt ist. Vielmehr sind die unterschiedlichsten Ausbildungen der Kontaktabschnitte, Eingriffselemente, Niederhalter und Bewegungsabläufe sowie Ablagemuster und Steuerkonzepte möglich. Zudem können die Führungsschienen mit den Schlitten so ausgestaltet sein, dass Sie den Träger nicht übergreifen, sondern nur einseitig montiert sind.

## Patentansprüche

1. Verfahren zum Ablegen einer flexiblen Materialbahn, wobei die Materialbahn (1) mittels einer Zuführeinrichtung zugeführt und mittels einer Legeeinrichtung auf einer Ablegestelle (2) zick-zack-förmig abgelegt wird, wobei die Materialbahn (1) nach dem Austritt aus der Zuführeinrichtung (3, 4) von mindestens zwei in zumindest entgegengesetzte Legerichtungen (A, B) bewegbaren Eingriffselementen (5, 6) der Legeeinrichtung kontaktiert und zur Ablegestelle (2) geführt wird, wobei die Eingriffselemente (5, 6) ihre Lage während des Kontakts mit der Materialbahn (1) zwischen einer Eingriffsposition (E) und einer Freigabeposition (F) verändern,
**dadurch gekennzeichnet,**
**dass** jedes Eingriffselement (5, 6) einen Kontaktabschnitt (7, 8) aufweist, der in Eingriffsposition (E) in eine Kontaktstellung (K) und in Freigabeposition (F) in eine Leerstellung (L) verbracht wird, wobei die Bewegungsrichtung (C, D) des Kontaktabschnittes (7, 8) orthogonal zur Legerichtung (A, B) verläuft.

2. Verfahren nach Anspruch 1, **dadurch gekennzeichnet, dass** mehrere Eingriffselemente (5, 6) vorgesehen sind und dass vor Erreichen der Freigabeposition (F) in die eine Legerichtung (A) des einen Eingriffselementes (6) mindestens ein anderes Eingriffselement (5) in die andere Legerichtung (B) arbeitet und darauffolgend mindestens ein weiteres Eingriffselement (6) wieder in die eine Legerichtung (A) arbeitet, wodurch die Materialbahn (1) bereits vor Erreichen der Ablagestelle (2) eine zick-zack-förmige Führung erhält.

3. Verfahren nach Anspruch 2, **dadurch gekennzeichnet, dass** die Eingriffselemente (5, 6) um eine Rotationsachse (R) rotieren und in ihrer Längenabmessung verändert werden, um, insbesondere zunächst Bruchteile der gewünschten Ablegelänge (AL) und, schließlich während der Ablage die gewünschte Ablegelänge (AL) auf der Ablegestelle (2) zu realisieren und um während der Bewegung zwischen Freigabeposition (F) und Eingriffsposition (E) ein möglichst geringes Drehmoment zu erzeugen.

4. Verfahren nach Anspruch 2, **dadurch gekennzeichnet, dass** die Eingriffselemente (5, 6) auf einer Führungsbahn, insbesondere auf einer Führungsschiene (21), umlaufen und dass die Eingriffselemente (5, 6) im Abstand zur Ablegestelle (2) einstellbar sind.

5. Verfahren nach einem der Ansprüche 1 bis 4, **dadurch gekennzeichnet, dass** die Kontaktstellung (K) oder die Leerstellung (L) des Kontaktabschnitts (7, 8) dadurch erreicht wird, dass der Kontaktabschnitt (7, 8) selbst am Eingriffelement (5, 6) bewegt wird.

6. Verfahren nach einem der Ansprüche 1 bis 5, **dadurch gekennzeichnet, dass** die Ablegestelle (2), die Zuführeinrichtung und die Legeeinrichtung, insbesondere in Abhängigkeit von der Stapelhöhe (SH), relativ zueinander beweglich sind.

7. Vorrichtung zum Ablegen einer flexiblen Materialbahn, insbesondere zur Durchführung des Verfahrens nach einem der Ansprüche 1 bis 6, mit einer Zuführeinrichtung zur Zuführung der Materialbahn (1), mit einer Legeeinrichtung zum zick-zack-förmigen Ablegen der Materialbahn (1) auf einer Ablegestelle (2), wobei die Legeeinrichtung mindestens zwei zumindest in entgegengesetzte Legerichtungen (A, B) verbringbare, beweglich gelagerte Eingriffselemente (5, 6) umfasst und wobei die Eingriffselemente (5, 6) während der Lageänderung zwischen einer Eingriffsposition (E) und einer Freigabeposition (F) in Kontakt mit der Materialbahn (1) sind.
**dadurch gekennzeichnet,**
**dass** jedes Eingriffselement (5, 6) einen Kontaktabschnitt (7, 8) aufweist, der in Eingriffsposition (E) in eine Kontaktstellung (K) und in Freigabeposition (F) in eine Leerstellung (L) verbringbar ist, wobei die Bewegungsrichtung (C, D) des Kontaktabschnittes (7, 8) orthogonal zur Legerichtung (A, B) orientiert ist.

8. Vorrichtung nach Anspruch 7, **dadurch gekennzeichnet, dass** die Legeeinrichtung mit den Eingriffselementen (5, 6) zumindest in etwa im Bereich des Austritts der Materialbahn (1) aus der Zuführeinrichtung angeordnet ist.

9. Vorrichtung nach Anspruch 7 oder 8, **dadurch gekennzeichnet, dass** die Legeeinrichtung zwei voneinander in Legerichtung (A, B) und / oder in Bewegungsrichtung (C, D) der Kontaktabschnitte (7, 8) beabstandete Träger (9, 10) umfasst und dass jedem Träger (9, 10) mindestens ein Eingriffselement (5, 6), vorzugsweise mehrere Eingriffselemente (5, 6) zugeordnet ist bzw. sind.

10. Vorrichtung nach Anspruch 9, **dadurch gekennzeichnet, dass** die Eingriffselemente (5, 6) zur Realisierung einer Umlaufbewegung an den Trägern (9, 10) bewegbar sind.

11. Vorrichtung nach Anspruch 10, **dadurch gekennzeichnet, dass** der Träger (9, 10) eine Führungsschiene (21), insbesondere eine Endlos-Führungsschiene, umfasst, auf der zumindest ein Schlitten (22) verfahrbar angeordnet ist und dass das Eingriffselement (5, 6) am Schlitten (22) angeordnet ist.

12. Vorrichtung nach Anspruch 11, **dadurch gekennzeichnet, dass** der Schlitten (22) mittels Magneten (32) magnetisch mit Spulen eines Motormoduls (24) des Trägers (9, 10) zusammenwirkt.

13. Vorrichtung nach einem der Ansprüche 7 bis 12, **dadurch gekennzeichnet, dass** das Eingriffselement (5, 6) zur Einstellung des Abstandes zur Ablegestelle (2) zusätzlich separat angetrieben ist.

14. Vorrichtung nach einem der Ansprüche 7 bis 13, **dadurch gekennzeichnet, dass** der Kontaktabschnitt (7, 8) des Eingriffselements (5, 6) in die Kontaktstellung (K) und in die Leerstellung (L) durch die Bewegung des Kontaktabschnittes (7, 8) selbst verbringbar ist und dass zur Erzeugung der vorzugsweise translatorischen Bewegung des Kontaktabschnitte (7, 8) ein Elektromotor vorgesehen ist.

15. Vorrichtung nach einem der Ansprüche 7 bis 14, **dadurch gekennzeichnet, dass** der Kontaktabschnitt (8) des Eingriffselementes (6) zwischen Eingriffsposition (E) und Freigabeposition (F) die Unterseite (17) der Materialbahn (1) kontaktiert und dass der Kontaktabschnitt (7) des entgegengesetzt arbeitenden Eingriffselementes (5) zwischen Eingriffsposition (E) und Freigabeposition (F) die Oberseite (16) der Materialbahn (1) kontaktiert.

## Claims

1. A method for depositing a flexible material web, wherein the material web (1) is supplied by a feeding device and deposited in a zig-zag shape by a laying device at a depositing location (2), wherein the material web (1) after exiting the feeding device (3 4) is contacted by at least two engaging elements (5, 6) of the laying device, the engaging elements being movable in at least opposite laying directions (A, B), and guided to the depositing location (2), wherein the engaging elements (5, 6) change their position between an engagement position (E) and a release position (F) while in contact with the material web (1),
**characterised in that**
each engaging element (5, 6) comprises a contact section (7, 8), which in engagement position (E) is moved into a contact position (K) and in release position (F) is moved into an empty position (L), wherein the direction of movement (C, D) of the contact section (7, 8) extends orthogonally to the laying direction (A, B).

2. The method according to claim 1, **characterised in that** a number of engaging elements (5, 6) are provided and that prior to reaching the release position (F) in the one laying direction (A) of the one engaging element (6), at least one other engaging element (5) operates in the other laying direction (B), and subsequently at least one further engaging element (6) again operates in the one laying direction (A), as a result of which the material web (1), before reaching the depositing location (2) is provided with a zig-zag-type guidance.

3. The method according to claim 2, **characterised in that** the engaging elements (5, 6) rotate about a rotary axis (R) and are altered in their longitudinal dimension in order to realise initially at least fragments of the desired deposition length (AL) and finally, during deposition, realise the desired deposition length (AL) at the depositing location (2), and in order to generate as low a torque as possible during movement between the release position (F) and the engagement position (E).

4. The method according to claim 2, **characterised in that** the engaging elements (5, 6) circulate on a guidance track, in particular on a guide rail (21), and **in that** the engaging elements (5, 6) can be adjusted with regard to the distance from the depositing location (2).

5. The method according to one of claims 1 to 4,
**characterised in that** the contact position (K) or the empty position (L) of the contact section (7, 8) is achieved **in that** the contact section (7, 8) itself is moved on the engaging element (5, 6).

6. The method according to one of claims 1 to 5,
**characterised in that** the depositing location (2), the feeding device and the laying device are movable relative to each other, in particular in dependence of the stacking height (SH).

7. A device for depositing a flexible material web, in particular for performing the method according to one of claims 1 to 6, with a feeding device for feeding the material web (1), with a laying device for depositing the material web (1) in a zig-zag shape at a depositing location (2), wherein the laying device comprises at least two movably mounted engaging elements (5, 6) movable in at least opposite laying direction (A, B) and wherein the engaging elements (5, 6) while changing position between an engagement position (E) and a release position (F), are in contact with the material web (1),
**characterised in that**
each engaging element (5, 6) comprises a contact section (7, 8), which in the engagement position (E) can be moved into a contact position (K) and in the release position (F) can be moved into an empty position (L), wherein the direction of movement (C, D) of the contact section (7, 8) is oriented orthogonally to the laying direction (A, B).

8. The device according to claim 7, **characterised in that** the laying device with the engaging elements (5, 6) is arranged at least approximately in the vicinity of the exit of the material web (1) from the feeding device.

9. The device according to claim 7 or 8, **characterised in that** the laying device comprises two carriers (9, 10) spaced apart from each other in laying direction (A, B) and/or in movement direction (C, D) of the contact sections (7, 8) and **in that** each carrier (9, 10) has at least one engaging element (5, 6), preferably a number of engaging elements (5, 6) associated with it.

10. The device according to claim 9, **characterised in that** the engaging elements (5, 6) are movable on the carriers (9, 10) for realising a circulatory movement.

11. The device according to claim 10, **characterised in that** the carrier (9, 10) comprises a guide rail (21), in particular an endless guide rail, which has at least one movable carriage (22) arranged on it and **in that** the engaging element (5, 6) is arranged on the carriage (22).

12. The device according to claim 11, **characterised in that** the carriage (22) interacts magnetically via magnets (32) with coils of a motor module (24) of the carrier (9, 10).

13. The device according to one of claims 7 to 12, **characterised in that** the engaging element (5, 6) is additionally driven separately for setting the distance to the depositing location (2).

14. The device according to one of claims 7 to 13,
**characterised in that** the contact section (7, 8) of the engaging element (5, 6) can be moved into the contact position (K) and into the empty position (L) by moving the contact section (7, 8) itself, and **in that** an electric motor is provided for generating the preferably translational movement of the contact section (7, 8).

15. The device according to one of claims 7 to 14,
**characterised in that** the contact section (8) of the engaging element (6) contacts the underside of the material web (1) between the engagement position (E) and the release position (F), and **in that** the contact section (7) of the engaging element (5) operating in the opposite sense contacts the topside (16) of the material web (1) between the engagement position (E) and the release position (F).

## Revendications

1. Procédé destiné à déposer une bande de matière flexible, la bande de matière (1) étant alimentée à l'aide d'un système d'alimentation et à l'aide d'un système de pose étant déposée en forme de zigzag sur une place de dépose (2), après la sortie du système d'alimentation (3, 4), la bande de matière (1) étant contactée par au moins deux éléments de prise (5, 6), déplaçables au moins dans des directions de pose (A, B) opposées et conduite vers la place de dépose (2) les éléments de prise (5, 6) changeant de position pendant le contact avec la bande de matière (1) entre une position de prise (E) et une position de libération (F),
**caractérisé en ce que**
chaque élément de prise (5, 6) comporte un segment de contact (7, 8) qui dans la position de prise (E) est amené dans une position de contact (K) et dans la position de libération (F) est amené dans une position vide (L), la direction de déplacement (C, D) du segment de contact (7, 8) s'étendant à l'orthogonale de la direction de pose (A, B).

2. Procédé selon la revendication 1, **caractérisé en ce que** plusieurs éléments de prise (5, 6) sont prévus et **en ce qu'**avant l'atteinte de la position de libération (F) dans l'une (A) des directions de pose de l'un (6) des éléments de prise, au moins un autre élément de prise (5) travaille dans l'autre (B) direction de pose et par la suite, au moins un élément de prise (6) différent travaille de nouveau dans l'une (A) des directions de pose, suite à quoi, déjà avant qu'elle atteigne la place de dépose (2), il est appliqué à la bande de matière (1) un guidage en forme de zigzag.

3. Procédé selon la revendication 2, **caractérisé en ce que** les éléments de prise (5, 6) tournent autour d'un axe de rotation (R) et sont modifiés dans leur direction longitudinale pour réaliser d'abord des fractions de la longueur de dépose (AL) souhaitée et finalement pendant la dépose, la longueur de dépose (AL) souhaitée sur la place de dépose (2) et pour créer pendant le déplacement entre la position de libération (F) et la position de prise (E) un couple de rotation le plus faible possible.

4. Procédé selon la revendication 2, **caractérisé en ce que** les éléments de prise (5, 6) tournent sur une trajectoire de guidage, notamment sur une glissière de guidage (21) et **en ce que** les éléments de prise (5, 6) sont réglables avec un écart par rapport à la place de dépose (2).

5. Procédé selon l'une quelconque des revendications 1 à 4, **caractérisé en ce que** la position de contact (K) ou la position vide (L) du segment de contact (7, 8) est obtenue **en ce qu'**on déplace le segment de contact (7, 8) même sur l'élément de prise (5, 6).

6. Procédé selon l'une quelconque des revendications 1 à 5, **caractérisé en ce que** la place de dépose (2), le système d'alimentation et le système de pose, sont mobiles les uns par rapport aux autres, notamment en fonction de la hauteur d'empilage (SH)

7. Dispositif destiné à déposer une bande de matière flexible, notamment à réaliser le procédé selon l'une quelconque des revendications 1 à 6, avec un système d'alimentation pour alimenter la bande de matière (1), avec un système de pose pour déposer la bande de matière (1) en forme de zigzag sur une place de dépose (2), le système de pose comprenant au moins deux éléments de prise (5, 6) logés en étant mobiles, susceptibles d'être amenés dans des directions de pose (A, B) opposées et pendant le changement de position entre une position de prise (E) et une position de libération (F), les éléments de prise (5, 6) étant en contact avec la bande de matière (1,
**caractérisé en ce que**
chaque élément de prise (5, 6) comporte un segment de contact (7, 8), qui en position de prise (E) est susceptible d'être amené dans une position de contact (K) et dans une position de libération (F) est susceptible d'être amené dans une position vide (L), la direction de déplacement (C, D) du segment de contact (7, 8) étant orientée de manière orthogonale à la direction de pose (A, B).

8. Dispositif selon la revendication 7, **caractérisé en ce que** le système de pose avec les éléments de prise (5, 6) est placé au moins approximativement dans la région de la sortie de la bande de matière (1) hors du système d'alimentation.

9. Dispositif selon la revendication 7 ou la revendication 8, **caractérisé en ce que** le système de pose comprend deux supports (9, 10) écartés l'un de l'autre dans la direction de pose (A, B) et / ou dans la direction de déplacement (C, D) des segments de contact (7, 8) et **en ce qu'**à chaque support (9, 10) est associé au moins un élément de prise (5, 6), de préférence sont associés plusieurs éléments de prise (5, 6).

10. Dispositif selon la revendication 9, **caractérisé en ce que** les éléments de prise (5, 6) sont mobiles, pour réaliser un déplacement en révolution sur les supports (9, 10).

11. Dispositif selon la revendication 10, **caractérisé en ce que** le support (9, 10) comprend une coulisse (21), notamment une coulisse sans fin, sur laquelle au moins un chariot (22) est placé en étant déplaçable et **en ce que** l'élément de prise (5, 6) est placé sur le chariot (22).

12. Dispositif selon la revendication 11, **caractérisé en ce qu'**à l'aide d'aimants (32), le chariot (22) coopère magnétiquement avec des bobines d'un module moteur (24) du support (9, 10).

13. Dispositif selon l'une quelconque des revendications 7 à 12, **caractérisé en ce qu'**en supplément, l'élément de prise (5, 6) est entraîné séparément, pour le réglage de l'écart par rapport à la place de dépose (2).

14. Dispositif selon l'une quelconque des revendications 7 à 13, **caractérisé en ce que** le segment de contact (7, 8) de l'élément de prise (5, 6) est lui-même susceptible d'être amené dans la position de contact (K) et dans la position vide (L), par le déplacement du segment de contact (7, 8) et **en ce qu'**il est prévu un moteur électrique, pour créer le déplacement, de préférence en translation du segment de contact (7 ; 8).

15. Dispositif selon l'une quelconque des revendications 7 à 14, **caractérisé en ce qu'**entre la position de prise (E) et la position de libération (F), le segment de contact (8) des éléments de prises (6) contacte la face inférieure (17) de la bande de matière (1) et **en ce que** le segment de contact (7) de l'élément de prise (5) travaillant à l'opposée contacte la face supérieure (16) de la bande de matière (1) entre la position de prise (E) et la position de libération (F).
